# EUROPÄISCHE PATENTSCHRIFT

(11) **EP 3 122 971 B1**
(45) Veröffentlichungstag und Bekanntmachung des Hinweises auf die Patenterteilung: **22.08.2018**
(21) Anmeldenummer: 15713681.3
(22) Anmeldetag: 25.03.2015
(51) Int. Cl.: E05B 63/20, E05C 9/00, E05C 9/18, E05B 15/10, E05C 7/04, E05C 9/04

(54) **SCHALTSCHLOSS FÜR RIEGELSTANGE**
SWITCH LOCK FOR LOCKING BAR
SERRURE À LOQUETEAU POUR BARRE DE VERROUILLAGE

(30) Priorität: 25.03.2014 DE 102014104101; 25.03.2014 DE 102014104124; 16.01.2015 DE 102015000608; 16.01.2015 DE 102015000609
(43) Veröffentlichungstag der Anmeldung: 01.02.2017
(73) Patentinhaber: Assa Abloy Sicherheitstechnik GmbH, 72458 Albstadt (DE)
(72) Erfinder: KRUGER, Peter Alexander, 46446 Emmerich am Rhein (DE); VAN DAALEN, Matthijs Gerard, NL-8043 WL Zwolle (NL)
(74) Vertreter: Louis Pöhlau Lohrentz
(86) Internationale Anmeldenummer: PCT/EP2015/056472
(87) Internationale Veröffentlichungsnummer: WO 2015/144788

(56) Entgegenhaltungen:
- EP-A1- 1 291 479
- DE-U1-202012 010 248
- DE-U1-202012 012 085

## Beschreibung

Die Erfindung betrifft ein Schloss für einen bewegbar, vorzugsweise schwenkbar gelagerten Flügel einer Tür oder eines Fensters. Das Schloss weist eine flügelseitig montierbare Schlossmechanik mit einer Riegeleinrichtung und einer Betätigungseinrichtung auf.

Es sind solche Schlösser bekannt. Bei den bekannten Schlössern dieser Art weist die Riegeleinrichtung eine Riegelstangeneinrichtung auf. Die Riegelstangeneinrichtung weist mindestens eine entlang der Schließkante des Flügels über die Betätigungseinrichtung aus- und einfahrbare Riegelstange auf, die an ihrem freien Ende mit einer schwenkbar gelagerten Falle zusammenwirkt. Die Falle greift in einer Verriegelungsstellung in ein rahmenseitig montierbares Schließblech starr ein und ist in einer Entriegelungsstellung durch Zusammenwirken mit dem Schließblech außer Eingriff bringbar.

Aus der EP 1 880 072 B1 ist ein solches Schloss bekannt. Die schwenkbar gelagerte Falle wird durch ein spezielles Auflager durch Betätigung der Riegelstange gesteuert. Das spezielle Auflager ist am freien Ende der Riegelstange ausgebildet und weist eine Schulter und einen Freiraum auf, um damit mit dem fingerartigen Steuerfortsatz der Falle zusammenzuwirken und die Schwenkbarkeit der Falle zu blockieren.

Auch aus der CH 697 988 B1 ist ein Schaltschloss einer Riegelstangeneinrichtung bekannt. Dieses Schaltschloss weist jedoch keine schwenkbar gelagerte Falle auf. Die Riegelstange ist federbelastet und greift in der Schließstellung der Tür in das Schließblech ein. Eine Klemmplatte wirkt mit der Riegelstange zusammenwirkt, um die Riegelstange entgegen ihrer in Verriegelungsstellung wirkenden Federbeaufschlagung in Entriegelungsstellung zu halten und zum Verfahren in ihre Verriegelungsstellung freizugeben. Die Steuerung der Klemmplatte erfolgt über eine mit dem Schließblech zusammenwirkende Schaltfalle. Aus DE 20 2012 010 248 ist ein Schloss gemäß des Oberbegriffs des Anspruchs 1 bekannt.

Der Erfindung liegt die Aufgabe zugrunde, ein Schloss mit einer Riegeleinrichtung mit Schwenkfalle zu schaffen, bei dem das Zusammenwirken der Schwenkfalle mit dem rahmenartigen Schließblech besonders störungsfrei ist.

Diese Aufgabe wird mit dem Gegenstand des Patentanspruchs 1 gelöst.

Die Erfindung ist gerichtet auf ein Schloss für einen bewegbar, vorzugsweise schwenkbar gelagerten Flügel einer Tür oder eines Fensters, mit einer flügelseitig montierbaren Schlossmechanik mit einer Riegeleinrichtung und einer Betätigungseinrichtung. Bei der Betätigungseinrichtung kann es sich um eine manuell betätigbare Betätigungseinrichtung, wie eine Drehhandhabe oder ein Druckstange handeln. Es kann jedoch auch vorgesehen sein, dass die Betätigungseinrichtung als ein motorischer Antrieb oder anderweitiger mit Fremdenergie angetriebener Aktor, z.B. als ein Elektromotor oder als ein Solenoid ausgebildet ist.

Es ist vorgesehen, dass die Riegeleinrichtung eine schwenkbar gelagerte Falle an einem bewegbar gelagerten Lagerkörper bzw. Lagerbock aufweist, welche eine Einlaufschräge und/oder eine Auslaufschräge aufweist und so ausgebildet ist, dass die Falle unter Ausbildung einer Verriegelungsstellung in ein rahmenseitig montierbares Schließblech in Eingriff bringbar ist und unter Ausbildung einer Entriegelungsstellung außer Eingriff des Schließblechs bringbar ist.

Weiter ist vorgesehen, dass die Riegeleinrichtung eine Schalteinrichtung aufweist, die zwischen der Betätigungseinrichtung und der Falle zur Steuerung der Falle einwirkt, und dass die Falle mit der Schalteinrichtung derart zusammenwirkt, dass die Falle in eine nicht schwenkbare, also drehstarre Stellung und eine schwenkbare, also nicht dreh starre Stellung bringbar ist, wobei die Falle in der Verriegelungsstellung in der nicht schwenkbaren Stellung vorliegt. In der Verriegelungsstellung ist die Falle am Lagerkörper unschwenkbar fixiert. Damit ist realisierbar, dass der Flügel durch Aufziehen oder Aufstoßen nicht geöffnet werden kann. Durch die Schalteinrichtung kann die Falle in eine schwenkbare, also nicht drehstarre Stellung überführt werden. In dieser Stellung ist die Falle bezüglich des Lagerkörpers schwenkbar. Der Türflügel kann nur dann geöffnet werden, wenn die Falle die schwenkbare, nicht drehstarre Stellung einnimmt.

Es ist weiter vorgesehen, dass die Riegeleinrichtung ein über die Betätigungseinrichtung verfahrbares Riegelsteuerglied aufweist.

Weiter ist vorgesehen, dass die Schalteinrichtung ein mit dem Riegelsteuerglied zusammenwirkendes Schaltelement und eine mit der Falle zusammenwirkende Fallenblockiereinrichtung aufweist. Durch die Fallenblockiereinrichtung wird die Falle von ihrer nicht schwenkbaren, drehstarren Stellung gehalten. Das Schaltelement kann dazu dienen, die Falle von ihrer nicht schwenkbaren, drehstarren Stellung in ihre schwenkbare, nicht drehstarre Stellung, und umgekehrt, zu überführen. Es ist weiter vorgesehen, dass die Riegeleinrichtung als Riegelstangeneinrichtung ausgebildet ist, die mindestens eine entlang der Schließkante des Flügels über die Betätigungseinrichtung zum Verriegeln und Entriegeln aus- und einfahrbare Riegelstange aufweist, wobei die Riegelstange das Riegelsteuerglied bildet, indem die Riegelstange an ihrem freien Ende über das Schaltelement mit der schwenkbar gelagerten Falle zusammenwirkt.

Wesentlich bei der vorliegenden Erfindung ist, dass die Fallenblockiereinrichtung mindestens ein an dem Lagerkörper bewegbar gelagertes Blockierelement aufweist, das mit dem Schaltelement unter Ausbildung einer ersten Relativstellung und einer zweiten Relativstellung zusammenwirkt, indem das Blockierelement in der ersten Relativstellung in die Ausnehmung der Falle sperrend eingreift unter Ausbildung der drehstarren, nicht schwenkbaren Stellung der Falle und in der zweiten Relativstellung in die Ausnehmung der Falle nicht eingreift oder nicht sperrend eingreift unter Ausbildung der nicht drehstarren, schwenkbaren Stellung der Falle. Damit ist realisierbar, dass das Blockierelement und das Schaltelement derart zusammenwirken, dass in der ersten Relativstellung das Blockierelement durch das Schaltelement am Lagerkörper in Sperrstellung, vorzugsweise unbeweglich fixiert gehalten ist. Ein Ende des Blockierelements kann hierbei in die Ausnehmung der Falle eingreifen, während das andere Ende des Blockierelements durch das Schaltelement gehalten wird. In der zweiten Relativstellung ist das Schaltelement vorzugsweise distanziert vom Blockierelement; d.h. das Blockierelement ist in dieser Stellung nicht mehr am Lagerkörper in Sperrstellung fixiert, sondern kann bewegt werden. Durch ein Verschwenken der Falle wird das Blockierelement dann aus der Ausnehmung der Falle herausbewegt und im Lagerkörper verlagert. Vorzugsweise weist die Aufnahme der Falle und das an die Falle angreifende Ende des Blockierelements korrespondierende sphärisch geformte Konturen auf, so dass beim Verschwenken der Falle die Verlagerung des Blockierelements im Lagerkörper vereinfacht ist.

Weiter kann vorgesehen sein, dass das Schaltelement als Schaltgabel ausgebildet ist, das zwei Zinken aufweist, die mit jeweils einem Blockierelement zusammenwirken. Diese Schaltgabel kann so ausgebildet sein, dass sie den Lagerkörper von zwei gegenüberliegenden Seiten umgreift. Die Blockierelemente sind dann jeweils vorzugsweise um 180° versetzt in entsprechenden Aufnahmen am Lagerkörper gelagert. In der oben beschriebenen ersten Relativstellung greift jeweils eine Zinke des Schaltelements an einem der Blockierelemente an und hält die Blockierelemente in ihrer die Falle fixierenden Stellung.

Hierbei ist von Vorteil, dass an der Schaltgabel im Bereich der Zinken keilförmige Flanken ausgebildet sind. Wird die Schaltgabel in Richtung von der zweiten Relativstellung zur ersten Relativstellung bewegt, dienen die Flanken vorzugsweise dazu, die Blockierelemente in Richtung zur Falle hin zu verlagern, so dass die Blockierelemente in die Ausnehmungen der Falle zum Sperren der Falle eingreifen.

Es kann weiter vorgesehen sein, dass das mindestens eine Blockierelement einen stiftförmigen Körper aufweist, und dass die Ausnehmung als ein den stiftförmigen Körper aufnehmendes Durchgangsloch ausgebildet ist. Der stiftförmige Körper dient zur Führung des Blockierelements, welches im Durchgangsloch beweglich geführt ist.

Es kann vorgesehen sein, dass das mindestens eine Blockierelement parallel zur Drehachse der Falle bewegbar gelagert ist und/oder senkrecht zur Bewegungsrichtung des Schaltelements ausgerichtet ist.

Die Falle kann als Teil einer Schlossmechanik ausgebildet sein und durch Betätigung der Schlossmechanik, insbesondere durch eine Nuss oder einen Schließzylinder betätigt werden, und zwar je nach Ausführung des Schlosses in Ver- und/oder Entriegelungsrichtung. Die Betätigung der Schlossmechanik kann manuell oder auch über einen motorischen Antrieb erfolgen.

Besonders bevorzugt sind Ausführungen, die vorsehen, dass die Riegeleinrichtung im Bereich der Falle eine Hilfsfalleneinrichtung aufweist. Die Hilfsfalleneinrichtung kann über das Schließblech oder ein schließblechseitiges Teil steuerbar sein und mit dem Riegelsteuerglied und/oder der Falle derart zusammenwirken, dass nur in der Schließstellung des Flügels die Falle zum Ausfahren in ihre Verriegelungsstellung bringbar und/oder freigeschaltet ist. Die Hilfsfalleneinrichtung stellt sicher, dass die Falle nur in der Schließstellung des Flügels ihre drehstarre, nicht schwenkbare Stellung einnehmen kann.

Es kann vorgesehen sein, dass die Hilfsfalleneinrichtung einen federgelagerten Taster mit Einlaufschräge- und/oder Auslaufschräge aufweist. Der Taster der Hilfsfalleneinrichtung dient zum Detektieren, ob sich der Flügel in Offenstellung befindet oder ob der Flügel an einem türrahmenseitigem Schließblech anliegt.

Es kann vorgesehen sein, dass die Hilfsfalleneinrichtung relativ zum Fallenlagerkörper verschiebbar gelagert ist.

Es kann vorgesehen sein, dass die Hilfsfalleneinrichtung einen hülsenförmigen Körper aufweist, in dessen Innenraum das Riegelsteuerglied und/oder die Riegelstange und/oder das Schaltelement der Schalteinrichtung und/oder der Fallenlagerkörper und/oder die Falle zumindest teilweise eingreifend und/oder relativ bewegbar zu dem hülsenförmigen Körper gelagert ist bzw. sind. Durch den hülsenförmigen Körper, der die genannten Elemente der Schlossmechanik umschließt, ist eine besonders platzsparende Bauweise möglich.

Es kann vorgesehen sein, dass zwischen dem Schaltelement der Schalteinrichtung und der Hilfsfalleneinrichtung ein an einem schlossgehäusefesten Lagerkörper beweglich abgestütztes Schaltelement-Blockierglied bzw. Sperrelement angeordnet ist, das über eine Steuerkurve auf der Hilfsfalleneinrichtung derart steuerbar ist, dass das Schaltelement-Blockierglied in einer ersten Stellung in Anschlag mit dem Schaltelement ist, um das Schaltelement gegen eine Ausfahrbewegung zu blockieren, und dass das Schaltelement-Blockierglied in einer zweiten Stellung außer Anschlag mit dem Schaltelement ist. Die Hilfsfalleneinrichtung wirkt hier mit dem Steuerglied zusammen. In der Offenstellung der Tür, d.h. bei ausgefahrener Hilfsfalle, ragt das Schaltelement-Blockierglied in den Bewegungsbereich des Schaltelements. Dadurch wird eine Bewegung des Schaltelements zur Schlossfalle hin verhindert. Die Falle verbleibt als bei ausgefahrener Hilfsfalle in ihrer schwenkbaren, nicht drehstarren Stellung. In der Schließlage des Flügels, d.h. bei eingefahrener Hilfsfalle, ist die Bewegung des Schaltelements nicht mehr durch das Schaltelement-Blockierglied blockiert. Das Schaltelement kann dann an den Lagerkörper der Falle angreifen und die schlossgehäusefesten Lagerkörper federbeaufschlagt im Sinne einer Blockierung des Schaltelements gelagert ist.

Es kann vorgesehen sein, dass zwischen dem Riegelsteuerglied und einem schlossgehäusefesten Lagerkörper ein bewegliches Riegel-Steuerglied-Arretierglied bzw. Rastelement angeordnet ist, das durch eine Steuerkurve auf dem Schaltelement der Schalteinrichtung derart gesteuert ist, dass das Riegelsteuerglied-Arretierglied in einer ersten Stellung in eine in dem Riegelsteuerglied ausgebildete Rastausnehmung eingreift, um das Riegelsteuerglied an dem schlossgehäusefesten Lagerkörper gegen ein Ausfahren zu blockieren und dass das Riegelsteuerglied-Arretierglied in einer zweiten Stellung in die schlossgehäusefesten Lagerkörper federbeaufschlagt im Sinne einer Arretierung des Riegelsteuerglieds gelagert ist. Beim Entriegelungsvorgang wird das Riegelsteuerglied durch die Betätigungseinrichtung in Richtung von der Falle wegverlagert. Das Riegelsteuerglied-Arretierglied greift dann in die Rastaufnehmung des Riegelsteuerglieds ein und arretiert dabei das Riegelsteuerglied in einer von der Falle distanzierten Stellung. Bei der Verriegelung des Schlosses wird die Arretierung des Riegelsteuerglieds beim gemeinsamen Ausfahren des Schaltelements und der Falle in Richtung zur Verriegelungsstellung hin aufgehoben. Das Schaltelement verlagert dabei das Riegelsteuerglied-Arretierglied, worauf das Riegelsteuerglied freigegeben ist. Das Riegelsteuerglied bewegt sich dann federbeaufschlagt in seine Ausgangsstellung und ist wieder bereit für einen weiteren Entriegelungsvorgang. Bei vorteilhaften Ausführungen sind das Schaltelement, der Lagerkörper, das Riegelsteuerglied und das Riegelsteuerglied-Arretierglied so ausgestaltet, dass die Arretierung des Riegelsteuerglieds erst dann durch das Riegelsteuerglied-Arretierglied aufgehoben ist, nachdem die Falle ihre Verriegelungsstellung erreicht hat. Bei derartigen Ausführungen des Schlosses kommt die Steuerkurve des Schaltelements erst dann in entarretierenden Eingriff an das Riegelsteuerglied-Arretierglied, gleichzeitig oder nachdem die Falle in ihre Verriegelungsstellung ausgefahren ist.

Es kann vorgesehen sein, dass das Schloss einen hülsenförmigen Gehäusekörper aufweist, der flügelfest montierbar ist und in welchem die Hilfsfalleneinrichtung, das Riegelsteuerglied, die Falle und vorzugsweise die Schalteinrichtung mit dem Schaltelement und vorzugsweise der Fallenlagerkörper axial verschiebbar gelagert und/oder zumindest jeweils abschnittsweise aufgenommen sind.

Es kann vorgesehen sein, dass in dem hülsenförmigen Gehäusekörper der gehäusefeste Lagerkörper axial abgestützt gelagert und/oder zumindest abschnittsweise aufgenommen ist. Der Lagerkörper kann hierbei durch eine Schraub- oder Clips-Verbindung am hülsenförmigen Gehäusekörper befestigt sein.

Bei Ausführungen des Schlosses mit Riegelstange kann vorgesehen sein, dass die mindestens eine Riegelstange als obere Riegelstange ausgebildet ist, die in ihrer Verriegelungsstellung so angeordnet ist, dass die im Bereich ihres oberen Endes angeordnete Falle in der Schließstellung des Flügels mit dem Schließblech zusammenwirkt, das am oberen Rahmen der Tür bzw. des Fensters montierbar ist.

Es kann vorgesehen sein, dass die mindestens eine Riegelstange als untere Riegelstange ausgebildet ist, die in ihrer Verriegelungsstellung so angeordnet ist, dass die im Bereich ihres unteren Endes angeordnete Falle in der Schließstellung des Flügels mit einem Schließblech zusammenwirkt, das im bodenseitigen Rahmen der Tür bzw. des Fensters montierbar ist.

Es kann vorgesehen sein, dass die obere Riegelstange und die untere Riegelstange über ein Koppelgetriebe gegensinnig bewegbar gekoppelt sind.

Es kann vorgesehen sein, dass die obere Riegelstange über eine Feder in Verriegelungsrichtung beaufschlagt ist und dass die Hilfsfalle mit der oberen Riegelstange derart zusammenwirkt, dass die obere Riegelstange in ihrer Entriegelungsstellung gehalten wird, solange die Schließstellung des Flügels nicht erreicht ist, und dass die obere Riegelstange mit der unteren Riegelstange über ein Koppelgetriebe verbunden ist, die die beiden Riegelstangen für eine zwangsweise gegensinnige Bewegung verbindet. Es kann hierbei vorgesehen sein, dass die Falle am deckenseitigen Ende des Flügels angeordnet ist und mit einem oberen Schließblech zusammenwirkt und am unteren Ende des Flügels lediglich eine untere Riegelstange angeordnet ist. Bevorzugte Ausführungen des Schlosses weisen hierbei das bereits oben beschriebene Riegelsteuer-Arretierglied auf. Dies bedeutet, dass das Schloss das Riegelsteuerglied erst dann aus der Arretierungsstellung löst, gleichzeitig oder nachdem die Falle in ihre Verriegelungsstellung ausgefahren ist. Hierbei wird vermieden, dass die untere Riegelstange vor dem Erreichen der Schließlage des Flügels in ihre ausgefahrene, den Flügel verriegelnde Stellung ausfährt.

Die Erfindung wird nun anhand von Ausführungsbeispielen näher erläutert. Es zeigen
- Fig. 1: eine Tür mit erfindungsgemäßen Schaltschlössern;
- Fig. 2: ein Ausführungsbeispiel des Schaltschlosses in einer perspektivischen Ansicht;
- Fig. 3: eine erste Detailzeichnung des Schaltschlosses in Fig. 2;
- Fig. 4a: eine Falle des Schaltschlosses in Fig. 2 in perspektivischer Darstellung;
- Fig. 4b: einen Lagerbock der Falle in Fig. 4a in perspektivischer Darstellung;
- Fig. 4c: eine Schaltgabel der Falle in Fig. 4a in perspektivischer Darstellung;
- Fig. 4d: die auf den Lagerbock aus Fig. 4b montierte Falle aus Fig. 4a;
- Fig. 5a: die Falle aus Fig. 4a und die Schaltgabel aus Fig. 4c;
- Fig. 5b: eine aus der Falle in Fig. 4a, dem Lagerbock aus Fig. 4b und der Schaltgabel aus Fig. 4c gebildete Montagebaugruppe mit verriegelter Falle;
- Fig. 5c: die Montagebaugruppe aus Fig. 5b mit entriegelter Falle,
- Fig. 6a: eine zweite Detailzeichnung des Schaltschlosses in Fig. 2;
- Fig. 6b: ein Schieberelement aus Fig. 6a
- Fig. 7a: eine dritte Detailzeichnung des Schaltschlosses in Fig. 2;
- Fig. 7b: eine Schaltstange aus Fig. 7a;
- Fig. 8a: eine vierte Detailzeichnung des Schaltschlosses in Fig. 2;
- Fig. 8b: das Schaltschloss in Fig. 8a in einer zweiten Ansicht;
- Fig. 9: das Schaltschloss in Fig. 2 mit verriegelter Falle;
- Fig. 10: das Schaltschloss in Fig. 2 mit entriegelter Falle;
- Fig. 10a: einen Ausschnitt in Fig. 10;
- Fig. 11: das Schaltschloss in Fig. 2 mit entriegelter und gekippter Falle;
- Fig. 11a: einen Ausschnitt in Fig. 11;
- Fig. 12: das Schaltschloss in Fig. 2 mit gekippter und einfahrender Falle;
- Fig. 12a: einen Ausschnitt in Fig. 12;
- Fig. 13: das Schaltschloss in Fig. 11 mit ausfahrender Hilfsfalle;
- Fig. 13a: einen Ausschnitt in Fig. 13;
- Fig. 14: das Schaltschloss in Fig. 13 mit ausfahrender Falle
- Fig. 14a: einen Ausschnitt in Fig. 14;
- Fig. 15: ein weiteres Ausführungsbeispiel des Schaltschlosses in Explosionsdarstellung;
- Fig. 16: ein Ausführungsbeispiel des Schaltschlosses mit einer Schwenkfalle, die durch ein Federelement in die erste Schwenkstellung permanent beaufschlagt ist; (Baugruppe entsprechend Fig. 4d gezeigt).

Fig. 1 zeigt eine zweiflügelige Tür 1, die einen Passivflügel 2 und einen Aktivflügel 3 umfasst, die in einem Türrahmen 4 an Scharnieren 5 angeordnet sind.

Der Passivflügel 2 ist durch ein oberes und ein unteres Schaltschloss 6, das an der oberen bzw. an der unteren Stirnseite angeordnet ist, im Türrahmen 4 feststellbar. Die Schaltschlösser 6 sind über parallel zu den vertikalen Längsseiten des Passivflügels 2 angeordnete Riegelstangen 7 mit einem zentralen Schloss 8, d.h. mit einer Betätigungseinrichtung des Schlosses 8, wirkverbunden. Das Schloss 8 weist einen mit einem Koppelgetriebe zusammenwirkenden Drücker 8d auf, wobei das Koppelgetriebe eine Drehbewegung des Drückers 8d in simultane Schubbewegungen der Riegelstangen 7 wandelt. Bei den Riegelstangen 7 handelt es sich um eine obere Riegelstange und eine untere Riegelstange. Durch Niederdrücken des Drückers 8d werden die Riegelstangen 7 in Richtung des Schlosses, d.h. in Richtung der Betätigungseinrichtung des Schlosses 8 bewegt, und es werden, wie weiter unten beschrieben, die Schaltschlösser 6 entriegelt. Dabei wird also die obere Riegelstange 7 nach unten und die untere Riegelstange 7 nach oben bewegt.

Der Aktivflügel 3 weist ein Schloss 9 mit einem Drücker 9d auf, wobei das Schloss 9 weiter eine Schlossfalle und einen Riegel aufweist. Die Schlossfalle und der Riegel sind so ausgebildet und angeordnet, dass sie in ein an dem Passivflügel 2 angeordnetes Schließblech eingreifen.

Die Fig. 2 bis 8 zeigen den Aufbau des oberen Schaltschlosses 6 im Einzelnen. Die Figuren 9 bis 14 zeigen die Funktionen und die Arbeitsweise des oberen Schaltschlosses 6 im Einzelnen. Die in der folgenden Beschreibung in Bezug auf diese Figuren gewählten Lagezuordnungen "oben" und "unten" entsprechen der Einbaulage des oberen Schaltschlosses 6. Für das untere Schaltschloss 6 sind diese Lagezuordnungen zu vertauschen.

Fig. 2 zeigt den oberen Abschnitt des Schaltschlosses 6, wobei in der dargestellten Schaltstellung die Falle 11 in eine Aufnahme im Schließblech 4s eingreift. Dadurch ist der Passivflügel 2 am Türrahmen 4 fixiert.

### Die Bauteile des Schaltschlosses

Es wird verwiesen auf die Figuren 2 bis 5. Das Schaltschloss 6 weist eine Falle 11, und einen Lagerbock 13, an dem die Falle 11 schwenkbar gelagert ist, auf. Das Schaltschloss 6 weist weiter eine Hilfsfalle 12 und eine Schaltgabel 15 auf.

Der Lagerbock 13, die Hilfsfalle 12 und die Schaltgabel 15, sind in axialer Richtung beweglich im Gehäuse des Schaltschlosses 6 gelagert. In Figur 2 ist die Schaltstange 17 zu erkennen. Die Schaltstange 17 ist an die Riegelstange 7 angeschlossen und mit der Betätigungseinrichtung 8 wirkverbunden.

### Die Falle 11 und der Lagerbock 13

Es wird verwiesen auf Figur 2. Das Schaltschloss 6 weist die Falle 11 auf. Die Falle 11 greift in der Schließstellung der Tür in ein am Türrahmen 4 angeordnetes Schließblech 4s ein,

Es wird verwiesen auf die Figuren 4a bis 4c. Die Falle 11 ist schwenkbar auf dem Lagerbock 13 gelagert. Die Falle 11 weist ein Durchgangsloch 11d zur Aufnahme eines Lagerzapfens 11z auf (Fig. 4d), der ein in einem Lagerbock 13 ausgebildetes Durchgangsloch 13d durchgreift (Fig. 4b) oder in einem anders ausgebildeten Drehlager lagerbockseitig gelagert ist. Der Lagerbock 13 greift mit seinem oberen Endabschnitt in eine im unteren Endabschnitt der Falle 11 ausgebildete schlitzförmige Ausnehmung ein (Fig. 4d). Der Lagerbock 13 ist mittels einer nicht dargestellten Rückstellfeder in Ausfahrrichtung noch oben, also von der Betätigungseinrichtung 8 weg, beaufschlagt.

Es wird verwiesen auf die Figuren 5a bis 5c. Die Falle 11 weist in ihrem unteren Endabschnitt weiter einander gegenüberliegende Rastausnehmungen 11r auf, in die gefederte Sperrstifte 14 eingreifen, die mit einer Schaltgabel 15 zusammenwirken (Fig. 5a). Die Schaltgabel 15 dient zum Verriegeln und Entriegeln der Falle 11.

Fig. 5b zeigt die Falle 11 im verriegelten Zustand, in dem die Sperrstifte 14 in die Rastausnehmungen 11r eingreifen und so eine Drehung der Falle 11 verhindern. In dieser Stellung schieben die Zinken der Schaltgabel 15 die Sperrstifte 14 in die Rastaufnehmung 11r der Falle 11. Dadurch kann die Falle 11 nicht gedreht werden. Die Sperrstifte 14 sind im Lagerbock 13 radial verschiebbar gelagert. Die Sperrstifte 14 wirken mit einer Einrichtung zusammen, die die Sperrstifte 14 nach außen bewegt, wenn die Sperrstifte 14 außer Eingriff der Zinken der Schaltgabel 15 sind. Diese Einrichtung kann von der Schwenkbewegung der Falle 11 gesteuert sein. Es kann vorgesehen sein, dass an der Falle 11 und an den Sperrstiften 14 entsprechende Mitnehmerflächen oder Anschlagflächen ausgebildet. Die Sperrstifte werden auf diese Weise nach außen bewegt, wenn die Zinken der Schaltgabel 15 nicht auf die Sperrstife 14 einwirken. Zusätzlich oder alternativ können die Sperrstifte auch durch zugeordnete Federn radial nach außen beaufschlagt sein.

Fig. 5c zeigt die Falle 11 im entriegelten Zustand, indem die Falle in einer um ihren Lagerzapfen 11z gedrehte Stellung steht und die Sperrstifte 14 nicht im Eingriff mit den Rastausnehmungen 11r stehen. Die Falle 11 ist nun drehbar. In dieser drehbaren Stellung ist die Schaltgabel 15 bezüglich der Falle 11 nach unten verschoben. Die Sperrstifte 14 greifen bei nach unten verschobener Schaltgabel 15 nicht mehr in die Rastaufnahmen 11r der Falle 11. Dies bedeutet, dass die Falle 11 nun um die Achse des Lagerzapfens 11z schwenkbar ist.

### Die Schaltgabel 15

Es wird verwiesen auf Figur 4c. Die Schaltgabel 15 ist aus einem Rohr ausgebildet, das an seinem oberen Endabschnitt zwei einander gegenüberliegende Gabelzinken 15z mit abgeschrägten Schaltflanken 15f aufweist, die mit den vorgenannten Sperrstiften 14 zusammenwirken. Die Gabelzinken 15z sind in Führungskulissen 13f des Lagerbocks 13 geführt.

Es wird verwiesen auf die Figuren 3 und 8a und 8b. Am unteren Endabschnitt der Schaltgabel 15 sind zwei einander gegenüberliegende Arme 15a angeordnet, deren zu den Gabelzinken 15z gerichtete Stirnflächen Anschlagflächen 15a für Sperrstifte 16 bilden, wie weiter unten beschreiben wird. Die Schaltgabel 15 ist mittels einer Rückstellfeder 15r (Fig. 3) in eine Ausgangslage rückstellbar, in der die Falle 11 gesperrt ist.

### Die Hilfsfalle 12

Wie Fig. 3 zeigt, umgreift die Hilfsfalle 12 die Falle 11. Die Hilfsfalle 12 weist einen rohrförmigen Körper auf, in dem die Schaltgabel 15 und der Lagerbock 13 mit der Falle 11 aufgenommen ist. Der rohrförmige Körper der Hilfsfalle 12 weist mehrere schlitzförmige axial verlaufende Ausnehmungen auf. In dem oberen Endabschnitt weist der rohrförmige Körper einen Fallenkörper mit einer schlitzförmigen Ausnehmung für den Durchtritt der Falle 11 auf. Der rohrförmige Körper der Hilfsfalle 12 ist mehrteilig ausgebildet. Er setzt sich aus einem oberen Abschnitt 12o und einem unteren Abschnitt 12u zusammen.

Zur Erleichterung der Montage ist der untere Abschnitt 12u der Hilfsfalle 12 aus zwei Halbschalen ausgebildet. Der zusammengesetzte rohrförmige Körper der Hilfsfalle 12 ist mittels einer in den Figuren nicht dargestellten Rückstellfeder in Ausfahrrichtung nach oben, also von der Betätigungseinrichtung 8 weg, beaufschlagt.

Im Folgenden wird die Funktion der Hilfsfalle beschrieben: Es wird verwiesen auf Fig. 2: Die Hilfsfalle 11 detektiert, ob der Türflügel sich in der geschlossenen oder offenen Stellung befindet. In der in Fig. 2 dargestellten Stellung liegt die Hilfsfalle 12 am Schließblech an. In dieser Stellung ist die Hilfsfalle 12 teilweise in das Schaltschloss 6 eingefahren und wird durch das Schließblech 4s am Ausfahren in ihre voll ausgefahrene Stellung gehindert.

Die Hilfsfalle 12 dient außerdem zum Blockieren und Freigeben der Schaltgabel 15. Wie in Figur 3 zu erkennen ist, weist die Hilfsfalle 12 in ihrem unteren Abschnitt eine Steuerkurve 12s auf, die zum Verlagern von Sperrstiften 16 dient. Die Sperrstifte 16 werden von den im unteren Abschnitt der Hilfsfalle 12 in schlitzförmigen Ausnehmungen ausgebildeten Steuerkurven 12s gesteuert. Die Steuerkurven 12s weisen zwei mit der Längsachse der Hilfsfalle 12 fluchtende lineare Abschnitte unterschiedlicher Höhe auf, die durch einen schräg verlaufenden Schaltabschnitt verbunden sind. Die Sperrstifte sind durch die Steuerkurven 12s der Hilfsfalle derart verlagerbar, dass die Sperrstifte 16 in die Bewegungsbahn der Schaltgabel 15 hineinragen und eine Bewegung der Schaltgabel 15 nach oben entgegenstehen. In Figur 3 ist die Freigabestellung dargestellt, in der die Sperrstifte 16 nicht in die Bewegungsbahn der Schaltgabel 15 hineinragen. In Figur 14 ist die Blockierstellung dargestellt: Hier ist der Sperrstift 14 zu erkennen, an dem ein Arm 15a der Schaltgabel 15 anliegt. Dadurch dass der Arm 15a der Schaltgabel 15 am Sperrstift 16 anliegt, wird die Bewegung der Schaltgabel 15 hier nach oben gehindert. Dies bedeutet, dass in dieser Stellung die Falle 11 verschwenkbar ist.

### Die Schaltstange 17

Die Schaltstange 17 ist in Figur 7b alleine dargestellt. Die Schaltstange steht in Wirkverbindung mit der Betätigungseinrichtung des Schlosses 8 (Fig. 1). Wie Figur 7a zeigt, durchgreift die Schaltstange 17 die Schaltgabel 15. Der obere Endabschnitt der Schaltstange 17 weist eine Ausnehmung 17a auf, in die ein Querstift eingesetzt ist (Fig. 7b). Dieser Querstift wirkt mit der Schaltgabel 15 zusammen. Beim Einfahren der Schaltstange 17 wird die Schaltgabel 15 mitgenommen, so dass die Schaltgabel 15 von der Falle 11 wegbewegt wird. Die Schaltstange weist eine umlaufende Rastnut 17r auf. In diese Rastnut können Rastelemente 19 einfahren (siehe Fig.7a und 7b), die eine Bewegung der Schaltstange 17 nach oben verhindern. Die Rastelemente sind weiter unten näher beschrieben.

### Das Lagerelement 18

Die Fig. 6a und 6b zeigen ein Lagerelement 18. Das aus zwei Halbschalen aufgebaute Lagerelement 18 weist erste Führungsausnehmungen 18e auf, in denen jeweils ein mit einer in den Figuren nicht näher dargestellten Feder gefedertes Rastelement 19 geführt ist. Das Rastelement 19 wirkt mit der umlaufenden Rastnut 17r, die an einer Schaltstange 17 ausgebildet ist, zusammen (siehe Fig. 7a und 7b). Das Rastelement 19 wird von einer im unteren Abschnitt der Schaltgabel 15 ausgebildeten Steuerkurven 15s (siehe Fig. 4c) gesteuert. Die Steuerkurven 15s weisen zwei mit der Längsachse der Schaltgabel 12 fluchtende lineare Abschnitte unterschiedlicher Höhe auf, die durch einen schräg verlaufenden Schaltabschnitt verbunden sind.

Das Lagerelement 18 weist weiter zweite Führungsausnehmungen 18fz auf, in denen jeweils ein weiter oben in Fig. 3 beschriebener, gefederter Sperrstift 16 geführt ist.

Die Fig. 9 bis 14 zeigen unterschiedliche Betriebszustände des Schaltschlosses 6.

Fig. 9 zeigt das Schaltschloss 6 mit verriegelter Falle 11. Die mit der oberen Riegelstange 7 verbundene Schaltstange 17 nimmt ihre obere Lage ein.

Fig. 10 zeigt das Schaltschloss 6 mit entriegelter Falle 11. Die mit der oberen Riegelstange 7 verbundene Schaltstange 17 nimmt ihre untere Lage ein.

Fig. 11 zeigt das Schaltschloss 6 mit entriegelter und gekippter Falle 11.

Fig. 12 zeigt das Schaltschloss 6 mit gekippter und in das Gehäuse des Schaltschlosses 6 einfahrender Falle 11.

Fig. 13 zeigt das Schaltschloss 6 mit eingefahrener Falle 11 und ausgefahrener Hilfsfalle 12. und die

Fig. 14 zeigt das Schaltschloss 6 mit ausgefahrener Falle 11 und ausgefahrener Hilfsfalle 12.

Im Folgenden soll die Funktionsweise des Schaltschlosses 6 anhand der genannten Figuren 9 bis 14 erläutert werden. Hierbei ist in Figur 9 das Schaltschloss 6 bei verriegeltem Passivflügel dargestellt. Figur 14 zeigt das Schaltschloss 6 bei vollständig geöffnetem Passivflügel. In den Figuren 10, 11, 12 und 13 ist das Schaltschloss 6 in verschiedenen Stadien während des Öffnens des Passivflügels 2 dargestellt.

### Die verriegelte Schließstellung in Figur 9/Endstellung

Figur 9 zeigt das Schaltschloss 6 bei verriegeltem Passivflügel 2. Die mit der oberen Riegelstange verbundene Schaltstange 17 nimmt ihre obere Lage ein. Die Falle 11 ist vollständig ausgefahren und greift in eine ihr zugeordnete, nicht dargestellte Riegelaufnahme des Schließblechs am Türrahmen ein. Die Hilfsfalle 12 ist lediglich teilweise ausgefahren. Ein vollständiges Ausfahren der Hilfsfalle 12 wird durch ein am Türrahmen angeordnetes, nicht dargestelltes Schließblech verhindert. Weiter ist die Schaltgabel 15 in ihrer oberen Stellung, wobei die Gabelzinken 15z die Sperrstiften 14 in die Rastausnehmungen 11z drängen und so eine Drehung der Falle 11 verhindern. Diese Stellung der Falle 11 an der Schaltgabel 15 ist in Figur 5b gezeigt. Die Falle 11 ist in dieser Stellung starr, das heißt drehstarr und/oder nicht schwenkbar, da die Schaltgabel 15 die Falle 11 über die Sperrstifte 146 in ihrer dargestellten Drehstellung hält.

### Die Zwischenstellung in Figur 10

Figur 10 zeigt das Schaltschloss 6 nach Betätigen der Betätigungseinrichtung des Schlosses 8. Die Betätigung kann manuell über einen Drücker 8d erfolgen. Es ist aber auch möglich, dass die Betätigungseinrichtung motorisch betätigt wird. Bei Betätigung des Schlosses 8 wird die Riegelstange 7 in Richtung des Schlosses 8 verlagert. Die mit der oberen Riegelstange 7 verbundene Schaltstange 17 wird dabei ebenfalls in Richtung des Schosses 8 eingefahren. Bei dem dargestellten Ausführungsbeispiel ist die Schaltstange 17 als der obere Abschnitt der Riegelstange 7 ausgebildet. Bei dem Einfahren der Schaltstange 17 in Richtung des Schlosses 8 wird die Schaltgabel 15 von der Schaltstange 17 mitbewegt. Die Falle 11 verbleibt in ihrer vollständig ausgefahrenen Stellung. Dadurch, dass die Schaltgabel 15 eingefahren ist, sind die Gabelzinken 15z außer Eingriff mit den Sperrstiften 14. Die Sperrstifte 14 greifen nun nicht mehr in die Rastaufnehmung 11r der Falle 11 ein. Dadurch ist die Sperrung der Falle 11 aufgehoben. Die Falle 11 ist in dieser Stellung nicht starr, d.h. sie ist verschwenkbar, da die Schaltgabel 15 mit Abstand, das heißt außer Eingriff der Sperrstifte 14 steht.

Im eingefahrenen Zustand der Schaltstange 17 greift das im Lagerelement 18 abgestützte Rastelement 19 in die Rastnut 17r der Schaltstange 17 ein. Das Rastelement 19 hält die Schaltstange 17 in ihrer eingefahrenen Stellung in oder an dem flügelfesten Lagerelement 18 und verhindert ein Bewegen der Schaltstange 17 zur Falle 11 hin. Der Passivflügel 2 ist in dieser Stellung nicht mehr verriegelt und kann durch Aufdrücken geöffnet werden. In der in Figur 10 dargestellten Stellung ist die Hilfsfalle 12 teilweise ausgefahren, das Ausfahren der Hilfsfalle 12 wird durch Beaufschlagung durch eine nicht dargestellte Feder bewirkt und das in Figur 10 nicht dargestellte Schließblech begrenzt.

### Die Zwischenstellung in Figur 11

Figur 11 zeigt das Schaltschloss 6 während des Öffnens des Passivflügels 2. Die Stellungen der Hilfsfalle 12, der Schaltgabel 15, des Rastelements 19 und der Schaltstange 17 sind gegenüber der in Figur 10 dargestellten Stellung unverändert. Lediglich die Falle 11 ist verschwenkt, was durch Anschlagen der Falle 11 an den Rand der Riegelaufnahme des türrahmenseitigen Schließblechs beim Aufdrücken des Passivflügels 2 verursacht wird. Die Falle 11 ist in dieser Schaltstellung dann nicht mehr starr, da die Falle 11 eine Schwenkstellung einnimmt, in der die Sperrstifte 14 nicht in die Rastaufnehmungen der Falle 11r eingreifen. In dieser Verschwenkstellung verbleibt die Falle 11 schwenkbar, unabhängig von der Position der Schaltgabel 15.

### Die Zwischenstellung in Figur 12

Figur 12 zeigt das Schaltschloss 6 in einer weiteren Stellung während des Öffnens des Passivflügels 2. Die Stellungen der Hilfsfalle 12, des Rastelements 19 und der Schaltstange 17 sind gegenüber den in den Figuren 10 und 11 dargestellten Stellungen unverändert. In Figur 12 liegt die Falle 11 am türrahmenseitigen Schließblech an und greift nun nicht mehr in die Riegelaufnahme des Schließblechs ein. Durch die Anlage der Falle 11 am Schließblech ist der Lagerbock 13 mit der daran gelagerten Falle, entgegen der Wirkung der Feder 13r, in Richtung zur Betätigungseinrichtung 8 hin nach unten verlagert. Die Schaltgabel 15 ist gegenüber der in den Figuren 10 und 11 dargestellten Stellung noch weiter nach unten verlagert. Die Verlagerung der Schaltgabel15 erfolgt dadurch, dass die am Lagerbock 13 gelagerten Sperrstifte 14 auf den Oberseiten der Schaltzinken 15 der Schaltgabel 15 anliegen und eine Verlagerung des Lagerbocks 13 nach unten und somit eine Verlagerung der Schaltgabel 15 nach unten bewirkt. Es ist zu beachten, dass die Schaltgabel 15 in der in Figur 12 dargestellten Stellung die Sperrstifte 14 nicht in die Rastaufnahmen der Falle 11 drängen kann, da bei verschwenkter Falle 11 die Rastaufnahmen 11 nicht mit dem Lager 13a der Sperrstifte 14 fluchten. Dies bedeutet, dass die Falle 11 in der in Figur 12 dargestellten Stellung verschwenkbar und nicht fixierbar ist. Die Falle 11 ist weiterhin in der Stellung wie in Figur 11, in der die Falle 11 nicht durch die Schaltzinken 15z festgestellt ist.

### Die Zwischenstellung in Figur 13

Im Unterschied zu Figur 12 liegt die Hilfsfalle 12 in Figur 13 nicht mehr am Schließblech an und ist unter Wirkung der sie beaufschlagenden Feder vollständig nach oben gefahren. Die Verlagerung der Hilfsfalle 12 nach oben in ihre vollständig ausgefahrene Stellung bewirkt, dass die in dem flügelfesten Lagerelement 18 gelagerten Sperrstifte 16 durch die Steuerkante 12s der Hilfsfalle 12 verschoben werden, so dass die Sperrstifte 16 in den Bewegungsbereich der Schaltgabel 15 hineinragen, denn die Sperrstifte 16 werden durch die Schräge der Steuerkanten 12s noch immer beaufschlagt.

Figur 13 zeigt das Schaltschloss 6 also in einer weiteren Stellung während des Öffnens des Passivflügels 2. Die Stellungen des Rastelements 19 und der Schaltstange 17 sind gegenüber den in den Figuren 10, und 12 dargestellten Stellungen unverändert. Die Falle 11 ist ebenfalls noch in Anlage am türrahmenseitigen Schließblech, so dass die Stellung der Falle 11, des Lagerbock 13 und der Schaltgabel 15 gegenüber der in Figur 12 dargestellten Stellung unverändert sind. Lediglich die Hilfsfalle 12 liegt nicht mehr am Schließblech an.

### Die entriegelte Offenstellung/Endstellung

Figur 14 zeigt das Schaltschloss 6 in seiner Stellung bei geöffnetem Passivflügel 2. In dieser Stellung liegt auch die Falle 11 nicht mehr am türrahmenseitigen Schließblech an und ist vollständig ausgefahren und die Falle 11 ist ihrer nicht drehstarren schwenkbaren Stellung. Der Schaltgabel 15 ist eine Feder 15r zugeordnet, die auf dem flügelfesten Lagerelement 18 abgestützt ist und die Schaltgabel 15 in Richtung der ausgefahrenen Stellung der zugeordneten Falle 11 beaufschlagt. Dem Lagerbock 13 ist eine Feder 13r zugeordnet, die ebenfalls auf dem flügelfesten Lagerbock 18 abgestützt ist und den Lagerbock 13 in Richtung der ausgefahrenen Stellung der zugeordneten Falle 11 beaufschlagt. Unter Wirkung der nicht dargestellten Feder 13r wird der Lagerbock 13 zusammen mit der daran gelagerten Falle in seine vollständige ausgefahrene Stellung gedrängt. Die Schaltgabel 15 wird durch die Wirkung der Feder 15r nach oben gedrängt. Dadurch dass die Sperrstifte 16 in den Bewegungsbereich der Schaltgabel 15 hineinragen, wird das Ausfahren der Schaltgabel 15 noch oben hin begrenzt. Die Sperrstifte 16 liegen hierbei an den Anschlagflächen 15a der Schaltgabel 15 an, so dass bei ausgefahrener Hilfsfalle 12 eine weitere Bewegung der Schaltgabel nach oben verhindert wird und die Schaltgabel 15 durch die Sperrstifte in einer mittleren Stellung gehalten wird. Bei der in Figur 14 dargestellten Offenstellung des Passivflügels bleibt die Stellung des Rastelements 19 und der Steuerstange 17 gegenüber der in den Figuren 10 bis 13 dargestellten Stellung unverändert. Das Rastelement 19 liegt noch immer an der Rastnut 17r der Steuerstange an, wodurch die Steuerstange in ihrer eingezogenen Stellung gehalten wird.

Im Folgenden sollen die Vorgänge bei der Überführung des Schaltschloss 6 von der Offenstellung des Passivflügels 2 in die verriegelte Stellung des Passivflügels 2 erläutert werden.

Ausgangspunkt ist die in Figur 14 dargestellte Stellung, die das Schaltschloss 6 bei geöffnetem Passivflügel zeigt. Hierbei sind sowohl die Hilfsfalle 12 und der Lagerbock13 mit der daran gelagerten Falle 11 in ihrer vollständig ausgefahrenen Stellung. Die Schaltgabel 15 wird durch die Sperrstifte 16 in Abstand zur Falle 11 gehalten. Die Schaltgabel 15 ist außer Eingriff mit der Falle 11. Dies bedeutet, dass die Falle 11 kippbar ist. Weiter liegt das Rastelement 19 an der Rastnut 17r der Steuerstange an 17, wodurch die Steuerstange 17 in ihrer eingezogenen Stellung gehalten wird. Beim Schließen des Passivflügels 2 gelangt als erstes die Falle 11 in Anschlag an das Schließblech (Fig. 13). Hierdurch wird zuerst die Falle 11 geschwenkt. Die Stellungen der Schaltgabel 15, des Lagerbocks 13, der Hilfsfalle 12 und der Steuerstange 17 bleiben unverändert. Diese Stellung des Schaltschlosses 6 entspricht der in Fig. 14 dargestellten Stellung mit dem Unterschied, dass die Falle 11 zur Hilfsfalle hin verschwenkt ist. Beim Weiteren Zuziehen des Passivflügels 2 wird der Lagerbock 13 mit der daran gelagerten Falle 11 in das Schaltschloss 6 eingeschoben. Im weitern Verlauf des Zuziehens des Passivflügels kommt auch die Hilfsfalle 12 in Anschlag an des Schließblech (Fig. 12) und wird gemeinsam mit dem Lagerbock 13 und der Falle in das Schaltschloss 6 eingeschoben. Diese Stellung des Schaltschlosses 6 entspricht der in den Figuren 12 und 12a dargestellten Stellung mit dem Unterschied, dass die Falle 11 zur Hilfsfalle hin verschwenkt ist. Beim Einfahren der Hilfsfalle 12 kommen die Steuerkurven 12s außer Kontakt mit den Sperrstiften 16 (siehe Fig. 12a). Die Sperrstifte 16 werden durch nicht dargestellte Federn radial nach außen in ihre Ausgangslage zurückverlagert. Dies bedeutet, dass bei teilweise eingefahrener Hilfsfalle 12 die Sperrstifte 16 nicht mehr an den Anschlagflächen 15a der Steuergabel 15 anliegen und die Steuergabel 15 nicht mehr an einer Bewegung nach oben gehindert ist. Die Steuergabel wird dann federbeaufschlagt in Richtung zur Falle 11 gedrängt. Bei der Bewegung nach oben kommen die Schaltzinken 15z an die Sperrstifte 14 und drängen die Sperrstifte 16 in die Rastaufnahmen 11d der Falle 11. Dadurch ist die Falle 11 in Bezug auf den Fallenbock 13 fixiert, das heißt nicht mehr verschwenkbar.

Sobald der Passivflügel 2 dann seine Schließlage erreicht hat, liegt die Falle nicht mehr am Schließblech an. Unter Federwirkung werden die Steuergabel 15 beziehungsweise der Lagerbock 13 mit der daran fixierten Falle 11 in ihre vollständig ausgefahrenen Stellungen überführt. Diese Verriegelungsstellung ist in Figur 9 dargestellt.

Bei der Bewegung der Steuergabel 15 in ihre ausgefahrene Stellung kommt die Steuerkurve 15s in Kontakt an das Rastelement 19. Das Rastelement 19 wird dadurch in radialer Richtung nach außen aus der Rastnut 17r der Steuerstange 17 heraus geschoben. Die Steuerstange 17 und die an die Steuerstange 17 gekoppelte Riegelstange 7 sind dann durch das Rastelement 19 nicht mehr fixiert. Die Riegelstange 7 kann dann ebenfalls nach oben fahren.

Wesentlich beim Schaltschloss 6 der vorliegenden Erfindung ist, dass die Schaltstange 17, und somit die daran gekoppelte Riegelstange 7, nur dann nicht durch das Rastelement 19 fixiert ist, wenn die Schaltgabel nach oben gefahren ist. Die Schaltgabel kann aber nur dann nach oben fahren, wenn die Hilfsfall 11 durch das Schließblech in das Schaltschloss 6 teilweise eingezogen ist und durch das Schließblech am Ausfahren gehindert ist.

Die obere und die untere Riegelstange 7 und 6 sind über ein Koppelgetriebe des Schlosses 8, d.h. über ein Koppelgetriebe der Betätigungseinrichtung des Schlosses 8 miteinander gekoppelt. Dies bedeutet, dass die untere Riegelstange 7 erst dann in die bodenseitige Ausnehmung ausfahren kann, sobald das Rastelement 19 nicht mehr in die Rastnut 17r der Steuerstange 12 eingreift und somit die Steuerstange freigegeben hat. Wie oben gezeigt, wird das Rastelement 19 durch die Steuerkurve 15s der Schaltgabel 15 verlagert, so dass die Schaltgabel vollständig ausfahren kann, wenn die Falle 11 in die türrahmenseitige Aufnahme ausgefahren ist.

Ferner ist im Falle der unteren Riegelstange eine Schwerkraftkompensation der Bauteile durch Federbeaufschlagung vertikal nach oben vorgesehen, so dass die Falle 11 ohne Beaufschlagung durch die Riegelstange nicht nach unten alleine schwerkraftbetätigt ausfährt. Der Ausfahrweg der Hilfsfalle 12 ist grundsätzlich bereits durch Anschlag begrenzt.

Bei einer besonders bevorzugten Abwandlung der dargestellten Ausführung ist vorgesehen, dass die obere Riegelstange über eine Feder in Verriegelungsrichtung beaufschlagt ist und dass die Hilfsfalle mit der oberen Riegelstange derart zusammenwirkt, dass die obere Riegelstange in ihrer Entriegelungsstellung gehalten wird solange die Schließstellung des Flügels nicht erreicht ist und dass die obere Riegelstange mit der unteren Rieglstange über ein Kuppelgetriebe verbunden ist, die die beiden Riegelstangen für eine zwangsweise gegenseitige Bewegung verbindet.

Durch die Steuerung der Falle 11 der unteren Riegelstange durch das obere Schaltschloss 6 wird erreicht, dass die Falle 11 die untere Riegelstange bei geöffnetem Passivflügel 2 keine Beschädigungen an dem Boden eines durch die Tür 1 begehbaren Raumes anrichtet. Vielmehr ist die untere Riegelstange trotz gedrücktem Drücker 8d des Passivflügels 2 eingezogen, wie in Fig. 13 dargestellt und fährt erst wieder aus, wenn die Falle 11 beim Schließen des Passivflügels 2 in das Schließblech 4s in die türrahmenseitige Aufnahme vollständig ausgefahren ist.

Bei bevorzugten Ausführungsbeispielen, wie z.B. in dem in den Figuren dargestellten Ausführungsbeispiel, ist vorgesehen, dass die Betätigungseinrichtung 8 über eine Handhabe 8b oder über einen nicht dargestellten motorischen Betätigungsantrieb auf die Falle 11 nur im Sinne einer Entriegelung des Schlosses einwirkt, d.h. nur um die Falle 11 in die Entriegelungsposition zu verfahren oder die Falle 11 zumindest frei zu schalten, dass sie in die Entriegelungsposition fahren kann. Die Verriegelung des Schlosses erfolgt selbsttätig automatisch, d.h. die Falle 11 ist selbstverriegelnd, ohne dass eine Handbetätigung oder motorische Betätigung der Betätigungseinrichtung 8 erforderlich ist. In dem in den Figuren dargestellten Fall erfolgt die Verriegelung automatisch sobald der Flügel in die Schließlage gebracht ist und dabei eine Betätigung der Hilfsfalle 12 und eine Betätigung der Falle 11 durch Anschlag am Rahmen und/oder am Schließblech erfolgt ist. In dem dargestellten Ausführungsbeispiel sind die genannten zwei Bedingungen für den Ablauf der Verriegelung erforderlich. Bei abgewandelten Ausführungsbeispielen, wie sie in Verbindung mit den Ausführungsbeispielen ebenfalls erläutert worden sind, kann auch die Betätigung der Hilfsfalle als alleinige Bedingung für den Ablauf der Verriegelung vorgesehen sein.

In Figur 15 ist eine weitere Ausführungsform eines Schlosses dargestellt. Dieses Schloss weist übereinstimmend mit dem vorher beschriebenen Schloss eine auf einem Lagerkörper 13 schwenkbar gelagerte Falle 11, ein Schaltglied 15 und eine Hilfsfalleneinrichtung 12 auf. Der wesentliche Unterschied zum Schloss der Figuren 1 bis 12 ist, dass das Schloss gemäß Fig. 15 einen Klemmring 20 zur Arretierung des Riegelsteuerglieds 17 und weiter ein Stellglied 19 aufweist. Der Klemmring 20 und das Stellglied 29 sollen im Folgenden beschrieben werden.

### Der Klemmring

Der Klemmring 20 ist in dem unteren, von der Falle11 abgewandten Bereich der hülsenförmigen Gehäusekörpers 6g verschiebbar gelagert. Der Klemmring 20 besitzt im Wesentlichen die Gestalt eines Hohlzylinders. Der Klemmring 20 weist eine Auskragung auf, mit der der Klemmring 20 in einen Schlitz 6gs im Gehäusekörper 6g verdrehsicher gelagert ist.

Oberhalb des Klemmrings 12 ist die Hilfsfalleneinrichtung 12 verschiebbar im Gehäusekörper 6g angeordnet. Die Hilfsfalleneinrichtung12 ist zumindest abschnittsweise am Klemmring 20 abgestützt. Der Klemmring 20 und die Hilfsfalleneinrichtung 12 werden von einer Schraubendruckfeder 20r in Richtung zur Falle 11 hin beaufschlagt. Die Schraubendruckfeder 20r ist auf einem Stützring 20rs abgestützt. Der Stützring 20rs weist drei Auskragungen auf, mit denen der Stützring 20rs gehäusefest in den Gehäusekörper 6g einsetzbar ist. Hierfür weist der Gehäusekörper 6g drei entsprechende Einsatzaufnahmen 6ge für den Stützring 20rs auf.

Das Riegelsteuerglied 17 durchgreift den Klemmring 20 von unten her koaxial durch die Schraubenfeder 20r und den Stützring 20rs hindurchgreifend. Die Hilfsfalleneinrichtung 12 stützt sich auf der Oberseite des Klemmrings 20 ab.

In der Schließstellung der Tür wird die Hilfsfalleneinrichtung 12 durch den Rahmen, vorzugsweise durch ein rahmenseitig montiertes Schließblech betätigt und damitder Klemmring 20 durch die Hilfsfalleneinrichtung 12 entgegen der Wirkung der Schraubendruckfeder 20r zum unteren Ende des Gehäusekörpers 6g hin verlagert. In dieser Stellung fluchtet die Achse des hohlzylinderförmigen Klemmrings 20 mit der Achse des Riegelsteuerglieds 17. In dieser Stellung wird das Riegelsteuerglied 17 lediglich vom Klemmring 20 umgriffen, wobei ein gewisses Spiel zwischen dem Außendurchmesser des Riegelsteuerglieds 17 und dem Innendurchmesser des Klemmrings 20 vorhanden ist. Das Riegelsteuerglied 17 ist in dieser Stellung durch den Klemmring 20 klemmungsfrei hindurchgreifend frei beweglich.

Wenn auf die Hilfsfalleneinrichtung 12 keine äußeren Kräfte einwirken, wird die Hilfsfalleneinrichtung 12 und der Klemmring 20 durch die Kraft der Schraubendruckfeder in Richtung zur Falle hin beaufschlagt. Auf seiner einen Seite wird der Klemmring 20 durch seine Auskragung im oberen Ende des Schlitz 6gs des Gehäusekörpers 6g gehalten. Auf seiner der Auskragung gegenüberliegenden Seite wird der Klemmring 20 aufgrund der Kraft der Schraubendruckfeder 20r nach oben verlagert. In dieser Stellung liegt der Klemmring 20 verkantet zum Riegelsteuerglied, d.h. dass die Achse des hohlzylinderförmigen Klemmrings 20 nicht mehr mit der Achse des Riegelsteuerglieds 17 fluchtet. Das Riegelsteuerglied 17 wird durch den Klemmring in Klemmeingriff fixiert, so dass das Riegelsteuerglied 17 bei ausgefahrener Hilfsfalleneinrichtung 12 geklemmt unbeweglich ist.

Abhängig von der Stellung der Hilfsfalleneinrichtung 12 wird also über den Klemmring 20 das Riegelsteuerglied 17 gesteuert. Bei rahmenseitig beaufschlagter Hilfsfalleneinrichtung 12, wie dies bei geschlossenem Türflügel der Fall ist, ist das Riegelsteuerglied 17 frei beweglich. Bei geöffnetem Türflügel, wenn die Hilfsfalle ausgefahren ist, wird das Ausfahren des Riegelsteuerglieds 17 zu Falle hin gehindert.

### Das Stellglied

Das Stellglied 29 ist am fallenseitigen Ende des Riegelsteuerglieds 17 eingesetzt. Das Stellglied 29 weist ein seinem vom Riegelsteuerglied 17 abgewandtem Ende einen verbreiterten Kopf auf, der zum Zusammenwirken mit dem Schaltelement 15 dient. Hierbei ist wesentlich, dass das Stellglied 29 bezüglich seiner Tiefe variabel in das Riegelsteuerglied 17 einsetzbar ist. Damit ist gemeint, dass der Kopf des Stellglieds 29 das fallenseitige Ende des Riegelsteuerglieds 17 vorzugsweise variabel einstellbar mehr oder weniger weit überragt. Es kann vorgesehen sein, dass das Stellglied 29 ein Außengewinde aufweist und das Riegelsteuerglied 17 an seinem fallenseitigem Ende mit einem Innengewinde versehen ist. Hierbei kann die Höhe, mit der der Kopf des Stellglieds 29 das Riegelsteuerglied 17 überragt, durch entsprechendes Einschrauben variabel eingestellt werden. Alternativ kann vorgesehen sein, dass das Riegelsteuerglied 17 eine Mehrzahl von Rastaufnahmen aufweist, so dass das Stellglied 29 in verschiedener Höhe in das Riegelsteuerglied 17 einsetzbar ist.

Die Funktionsweise des Riegelsteuerglieds 17 und des Stellglieds 29 ist die folgende. Bei Betätigung der Betätigungseinrichtung 8 durch eine Handhabe oder eine motorische Antriebseinrichtung wird das Riegelsteuerglied 17 gemeinsam mit dem daran befestigten Stellglied 29 von der Falle 11 weg und auf das Schaltglied 15 zubewegt. Im Verlauf dieser Bewegung gelangt der Kopf des Stellglieds 29 an eine Mitnehmerkante des Schaltglieds 15, so dass dabei das Schaltglied 15 vom Stellglied mitgenommen wird. Durch die Distanzierung des Schaltglieds 15 von der Falle 11 wird die Falle 11 in ihre verschwenkbare Stellung überführt, da die Gabelzinken des Schaltglieds 15 außer Eingriff der Blockierstifte kommen.

Dadurch, dass das Stellglied 29 in variabler Tiefe in das Riegelsteuerglied eingesetzt werden kann, kann eingestellt werden, ob bei Betätigung der Betätigungseinrichtung 8 das Schaltglied 15 sofort oder erst nach einem gewissen Betätigungsweg des Riegelsteuerglieds 14 mitgenommen wird. Ob das Schaltglied 15 bei einer Betätigung der Betätigungseinrichtung 8 sofort vom Riegelsteuerglied 17 oder erst im Laufe des Betätigungswegs des Riegelsteuerglieds 17 mitgenommen wird, hängt davon ab, wie das Schloss eingesetzt werden soll.

Beim Einsatz des Schlosses als Obenverriegelung an einem Standflügel einer zweiflügeligen Tür kann vorgesehen sein, dass das Schloss mit einem Fallen/Riegelauswerferschloss des Standflügels zusammen wirkt. Bei einem derartigen Einsatz des Schlosses ist es wichtig, dass die Verriegelungsstellung der Falle 11 des Schlosses erst dann aufgehoben wird, nachdem die Auswerfer des Fallen/Riegelauswerferschloss betätigt wurden. In diesem Fall wird bei der Montage des Schlosses das Stellglied 29 so in das Riegelsteuerglied 17 eingesetzt, dass in der Verriegelungsstellung des Schlosses zwischen dem Kopf des Stellglieds 29 und dem Schaltglied 15 eine relative große Distanz besteht.

Beim Einsatz des Schlosses als Obenverriegelung an einer einflügeligen Tür ist es wünschenswert, dass die Verrieglungsstellung der Falle 11, d.h. die Nichtschwenkbarkeit der Falle 11, sofort bei Betätigung der Betätigungseinrichtung 8 aufgehoben wird. In diesem Fall wird bei der Montage des Schlosses das Stellglied 29 so in das Riegelsteuerglied 17 eingesetzt, dass in der Verriegelungsstellung des Schlosses zwischen dem Kopf des Stellglieds 29 und dem Schaltglied 15 eine möglichst geringe Distanz besteht. Dies bedeutet, dass das Stellglied 29 relativ weit eintauchend in das Riegelsteuerglied 17 eingesetzt wird.

Was den Verriegelungsvorgang betrifft, ist bei dem in der Fig. 15 dargestellten Ausführungsbeispiel vorgesehen, dass die Falle 11 mit der Hilfsfalleneinrichtung 12 und/oder dem Riegelsteuerglied 17 derart zusammenwirkt, dass die Falle 11 durch eine schließblechseitige Betätigung der Hilfsfalleneinrichtung 12 in ihre Verrieglungsstellung bringbar und/oder frei schaltbar ist, ohne dass hierfür eine schließblechseitige Betätigung der Falle 11 erforderlich ist.

Es ist hierbei vorgesehen, dass die Freigabeeinrichtung als eine mit dem Riegelsteuerelement 17 und/oder der Falle 11 zusammenwirkende Klemmeinrichtung 20 ausgebildet ist, und dass die Hilfsfalleneinrichtung 12 unmittelbar mit einer Freigabeeinrichtung des Riegelsteuerelements 12 und/oder der Falle 11 zusammenwirkt

Bei den in den vorangehenden Figuren 2 bis 14 dargestellten Ausführungsbeispielen ist im Unterschied hierzu vorgesehen, dass die Falle 11 mit der Hilfsfalleneinrichtung 12 und/oder dem Riegelsteuerglied 17 derart zusammenwirkt, dass die Falle 11 erst in ihre Verriegelungsstellung bringbar und/oder freigebbar ist, wenn eine schließblechseitige Betätigung der Hilfsfalleneinrichtung 12 durch Einfahren der Hilfsfalleneinrichtung 12 und eine schließblechseitige Betätigung der Falle 11 durch Verschwenken der Falle 11 erfolgt ist.

Figur 16 betrifft ein abgewandeltes Ausführungsbeispiel, bei dem die Schwenkfalle 11 über eine Feder 11f in die in Fig. 16 dargestellte Schwenkstellung beaufschlagt ist. Diese Schwenkstellung wird im Folgenden als erste Schwenkstellung bezeichnet. Fig. 16 zeigt lediglich die bei diesem Ausführungsbeispiel abgewandelte Baugruppe der Falle 11 mit der Feder 11f.

Es handelt sich um die Baugruppe, die für das vorangehende Ausführungsbeispiel in Fig. 4d gezeigt ist. Der übrige Aufbau und die Funktionen des abgewandelten Ausführungsbeispiels entspricht dem Ausführungsbeispiel der Figuren 1 - 15.

Die Feder 11f ist als Schenkelfeder ausgebildet. Sie stützt sich am Lagerkörper 13 ab, in dem ein Lagerbolzen 13z, der in dem Lagerkörper 13 eingesteckt ist, in einem Aufnahmeloch in den einen Schenkel der Feder 11f eingreift, der andere Schenkel der Feder greift in ein Aufnahmeloch 11o in der Falle 11 ein.

Der einzige funktionale Unterschied dieses abgewandelten Ausführungsbeispiels gegenüber dem vorangegehenden Ausführungsbeispiel besteht lediglich darin, dass die Schwenkfalle 11 durch die Feder 11f jeweils in die erste Schwenkstellung geschwenkt wird, so dass in der Offenstellung der Tür 1 die Falle 11 diese erste Schwenkstellung einnimmt und so dass auch in der Schließstellung der Tür die Falle 11 diese erste Schwenkstellung einnimmt. Diese erste Schwenkstellung liegt auch dann vor, wenn die Tür von der Offenstellung in Schließstellung einfährt und die Falle 11 mit ihrer Einlaufschräge am Rahmen in Anschlag kommt und die Falle dabei auch in Riegelstangenerstreckungsrichtung in den Türflügel eingezogen wird.

Die zweite Schwenkstellung entgegen der Wirkung der Feder 11f wird lediglich nur vorübergehend erhalten, wenn die durch die Handhabe 8d (siehe Fig. 1) betätigte Riegelstange 7 die Schwenkbarkeit der Falle 11 freigibt und während dieser Betätigung der Handhabe 8d die Falle 11 beim Öffnen der Tür durch Anschlag am Rahmen in die zweite Schwenkstellung geschwenkt wird und die Falle durch ein Verlagern in Riegelstangenerstreckungsrichtung in den Türflügel eingezogen wird. Unmittelbar nach Erreichen der Schließlage der Tür fährt die Schwenkfalle aus und wird durch die Feder 11f in die erste Schwenkstellung zurückgestellt.

Dieses Zurückstellen der Falle 11 von der zweiten Schwenkstellung in die erste Schwenkstellung und das Ausfahren der Falle erfolgt jedes Mal dann, wenn die Anschlaglage zwischen Falle und Rahmen aufgehoben wird. Dies ist der Fall, wenn die Tür aus der Schließstellung in die Offenstellung verbracht worden ist. Dies ist aber dann der Fall, wenn die Anschlaglage von Falle und Rahmen, die sich in der Schließstellung bei Beaufschlagung der Tür in Öffnungsrichtung ergibt, noch in der Schließstellung aufgehoben wird und der Türflügel in der Schließstellung verbleibt. In diesem Fall wird die Falle 11 durch die Feder 11f in die erste Schwenkstellung zurückgeschwenkt.

Die Federbeaufschlagung der Falle 11 bei geöffneter Tür hat zur Folge, dass in der Offenstellung der Tür die Falle 11 stets in der ersten Schwenkstellung steht. Hierbei ist die Falle 11 in einer Stellung, in der die Verschwenkbarkeit der Falle 11 durch die Schaltgabel 15 nicht blockiert werden kann. Die Falle 11 kann hierbei durch die Schaltgabel nicht blockiert werden, weil die Schaltgabel 15 bei geöffneter Tür wie beim vorangehenden Ausführungsbeispiel durch die Sperrstifte 16 in ihrer die Falle 11 nicht blockierenden Stellung gehalten ist, in der sie durch die Entriegelungsbetätigung beim Öffnen der Tür gebracht worden ist und die Schaltgabel 15 außer Eingriff mit der Falle 11 ist. Lediglich in der Schließstellung der Tür ist die Schaltgabel 15 durch die Wirkung der Hilfsfalle 12 außer Eingriff der Sperrstifte 16. In dieser Schaltstellung blockiert die Schaltgabel 15 die Falle 11. Diese Blockierung erfolgt, wenn die Falle 11 in der ersten Schwenkstellung steht. Die Feder 11f wirkt wie bereits erläutert auf die Falle 11, dahingehend dass die Feder 11f die Falle sowohl in der Schließstellung als auch in der Offenstellung der Tür in die erste Schwenkstellung beaufschlagt. Dies bedeutet, dass in der Schließstellung der Tür, in der die Schaltgabel 15 in ihrer die Verschwenkbarkeit der Falle blockierenden Stellung steht, die Verschwenkbarkeit der Falle 11 durch die Schaltgabel 15 blockiert ist. Dies bringt den Vorteil, dass Fehlfunktionen vermieden werden, die sich ergeben, wenn bei nicht vorhandener Feder 11f in der Schließstellung der Tür nach einer Entriegelung der Schaltgabel 15 durch Betätigung der Riegelstange 7 die Falle 11 in ihre zweite Schwenkstellung gebracht ist. Die zweite Schwenkstellung der Falle 11 stellt sich ein durch Anschlag der Falle am Rahmen, wenn die Tür in der Schließstellung in Öffnungsrichtung beaufschlagt wird.

Bei Nichtvorhandensein der Feder 11f würde diese zweite Schwenkstellung der Falle 11 bestehen bleiben, auch wenn die Tür nachfolgend nicht geöffnet wird, aber die Falle 11 außer Anschlag des Rahmens kommt und die Tür in der Schließstellung verbleibt. Bei Nichtvorhandensein der Feder 11f würde die Falle 11 mit ihrer zweiten Schwenkstellung und in die Rahmenseitige Aufnahme eingreifen. Da jedoch die Falle in der zweiten Schwenkstellung durch die Schalteinrichtung nicht blockierbar ist, wäre in diesem Fall die Falle 11 nicht verriegelt, d.h. sie würde in einer ausgefahrenen Nicht-Verriegelungsstellung stehen. Durch die erfindungsgemäße Falle 11f wird eine derartige Fehlfunktion vermieden.

Ein besonderer Vorteil bei dem Schloss ist, dass bei geöffnetem Türflügel das Schloss gegen eine Manipulation durch manuelles Eindrücken der Hilfsfalle 12 und/oder der Falle 11 gesichert ist. Diese bedeutet, dass durch Eindrücken der Hilfsfalle 12 und/oder der Falle 11 bei geöffnetem Türflügel kein Ausfahren der unteren Riegelstange ausgelöst wird. Die mit der unteren Riegelstange bewegungsgekuppelte Steuerstange 17 wird in jedem Fall durch die Rastelemente 19 gehalten. Bei dem dargestellten Ausführungsbeispiel ist in diesen Fällen gleichzeitig auch die Schwenkbarkeit der Falle 11 freigegeben, und also die Schwenkbarkeit nicht blockiert.

Bei geöffnetem Türflügel befinden sich der Lagerbock 13 mit der darauf gelagerten Falle 11 und die Hilfsfalle 12 in ihren jeweils aus dem Schloss ausgefahrenen Stellungen. Die Schaltgabel 15 ist jedoch durch die Sperrstifte 16 in einer eingefahrenen Stellung gehalten, wobei die Sperrstifte 16 an den Anschlagflächen 15a der Schaltgabel 15 anliegen. Dies bedeutet, dass die Falle 11 frei schwenkbar ist, da die Schaltgabel 15 sich in ihrer eingefahrenen Stellung befindet und somit außer Eingriff mit der Falle 11 ist, das heißt die Blockierlemente 14 blockieren die Verschwenkbarkeit der Falle 11 nicht. Bei geöffnetem Türflügel ist außerdem die Steuerstange 17 durch die Rastelemente 19 blockiert.

Im Folgenden wird dargelegt, dass bei geöffnetem Türflügel im Fall a) durch alleiniges manuelles Eindrücken der Hilfsfalle 12 oder im Fall b) durch gemeinsames Eindrücken von Falle 11 und Hilfsfalle 12 die Verriegelung des Schlosses nicht ausgelöst wird. Nur im Fall c) wird die Verriegelung des Schlosses ausgelöst, d.h. wenn bei eingedrückter Hilfsfalle 12 und gleichzeitig eingedrückter Falle 11 anschließend die Falle 11 freigegeben wird, während die Hilfsfalle 12 in ihrer eingedrückten betätigten Stellung verbleibt.

### Zu a) Alleiniges Eindrücken der Hilfsfalle bei geöffnetem Türflügel

Wird bei geöffnetem Türflügel die Hilfsfalle 12 manuell in das Schlossinnere eingedrückt, so kommen die Steuerkurven 12s der Hilfsfalle 12 außer Kontakt mit den Sperrstiften 16. Die nicht dargestellten Federn, welche die Sperrstifte 16 in ihre die Schaltgabel 15 freigebende Stellung beaufschlagen, können die Sperrstifte 16 jedoch nicht verlagern. Dies rührt daher, dass die Schaltgabel 15 in Ausfahrrichtung durch die Feder 15r federbeaufschlagt ist und die Kraft der Feder 15r über die Anschlagflächen 15a der Schaltgabel 15 auf die Sperrstifte 16 wirkt. Dies bedeutet, dass die Kraft der Feder 15r durch die Sperrstifte 16 aufgenommen wird.

Aufgrund der zwischen den Anschlagflächen 15a der Schaltgabel 15 und den Sperrstiften 16 auftretenden Haftreibung können sich die Sperrstifte 16 nicht bewegen. Die Kraft der nicht dargestellten Federn, welche die Sperrstifte 16 in ihre die Schaltgabel 15 freigebende Stellung zu dängen suchen, ist nicht ausreichend, um die zwischen den Anschlagflächen 15a der Schaltgabel 15 und den Sperrstiften 16 aufgrund der Feder 15r auftretende Haftreibung zu überwinden. Dadurch wird die Schaltgabel 15 in ihrer eingezogenen Stellung gesichert, selbst dann, wenn bei geöffnetem Türflügel die Hilfsfalle 12 eingedrückt wird. Dadurch, dass die Schaltgabel 15 in der eingezogenen Stellung gehalten wird, kommt die Schaltgabel 15 nicht in Kontakt mit den Rastelementen 19, was im Falle des Kontaktes zu einer Freigabe der Steuerstange 17 und zu einem Ausfahren der unteren Riegelstange führen würde. Ferner kommen in dieser Stellung auch die Zinken der Schaltgabel 15 nicht in Eingriff mit den Blockierelementen 14. Das hat zur Folge, dass die Verschwenkbarkeit der Falle 11 erhalten bleibt.

### Zu b) Gemeinsames Eindrücken von Falle und Hilfsfalle bei geöffnetem Türflügel

Wird bei geöffnetem Türflügel die Hilfsfalle 12 und auch die Falle 11 manuell in das Schlossinnere eingedrückt, so kommen die Steuerkurven 12s der Hilfsfalle 12 außer Kontakt mit den Sperrstiften 16. Gleichzeitig wird auch die Schaltgabel 15 zusammen mit der eingedrückten Falle 11 mit in das Schlossinnere verlagert, so dass die Anschlagflächen 15a der Schaltgabel 15 nicht mehr an den Sperrstiften 16 anliegen. Die Sperrstifte 16 werden durch nicht dargestellte Sperrstift-Federn in ihre die Schaltgabel 15 freigebende Stellung verlagert.

Wenn nun die Hilfsfalle 12 und auch die Falle 11 losgelassen, d.h. nicht mehr eingedrückt gehalten werden, stellt sich folgender Ablauf ein. Die Hilfsfalle 12, die Schaltgabel 15 und der Lagerbock 13, auf dem die Falle 11 gelagert ist, werden jeweils durch eine zugeordnete Feder in Ausfahrrichtung beaufschlagt. Bei dieser gemeinsamen Ausfahrbewegung von Hilfsfalle 12, Schaltgabel 15 und Lagerbock 13 kommen als erstes die Steuerkurven 12s der Hilfsfalle 12 mit den Sperrstiften 16 in Anschlag, wodurch die Sperrstifte 16 in ihre die Schaltgabel 15 blockierende Stellung verlagert werden. Im weiteren Verlauf der Ausfahrbewegung von Hilfsfalle 12, der Schaltgabel 15 und des Lagerbock 13 treffen die Anschlagflächen 15a der Schaltgabel 15 auf die Sperrstifte 16, wodurch die weitere Ausfahrbewegung der Schaltgabel 15 gestoppt ist und wodurch die Schaltgabel 15 in einer eingezogenen Stellung gehalten ist. Lediglich die Hilfsfalle 12 und der Lagerbock 13 mit der darauf gelagerten Falle 11 können ihre vollständig ausgefahrenen Stellungen erreichen.

Auch in diesem Fall wird die Schaltgabel 15 in einer eingezogenen Stellung gehalten und kommt nicht in Kontakt mit den Rastelementen 19, was im Falle des Kontaktes zu einer Freigabe der der Steuerstange 17 und zu einem Ausfahren der unteren Riegelstange führen würde. Ferner kommen in dieser Stellung auch die Zinken der Schaltgabel 15 nicht in Eingriff mit den Blockierelementen 14. Das hat zur Folge, dass die Verschwenkbarkeit der Falle 11 erhalten bleibt.

### Zu c) Gemeinsames Eindrücken von Falle und Hilfsfalle bei geöffnetem Türflügel mit anschließender Freigabe der Falle bei verbleibender eingedrückten Hilfsfalle

Wie unter b) bereits dargelegt, kommen die Steuerkurven 12s der Hilfsfalle 12 außer Kontakt mit den Sperrstiften 16, wenn die Hilfsfalle 12 und auch die Falle 11 in das Schlossinnere eingedrückt werden. Da auch die Schaltgabel 15 zusammen mit der eingedrückten Falle 11 in das Schlossinnere verlagert sind, liegen die Anschlagflächen 15a der Schaltgabel 15 nicht mehr an den Sperrstiften 16 an. Die Sperrstifte 16 werden durch nicht dargestellte Sperrstift-Federn in ihre die Schaltgabel 15 freigebende Stellung verlagert.

Wenn nun die Falle 11 freigeben, d.h. nicht mehr eingedrückt wird, während die Hilfsfalle 12 in ihrer betätigten ins Schlossinnere eingedrückten Lage verbleibt, stellt sich der folgende Ablauf ein: Die Schaltgabel 15 und der Lagerbock 13, auf dem die Falle 11 gelagert ist, werden jeweils durch eine zugeordnete Feder in Ausfahrrichtung beaufschlagt. Da die Hilfsfalle jedoch in ihrer eingedrückten Stellung verbleibt, sind die Steuerkurven 12s der Hilfsfalle 12 außer Kontakt mit den Sperrstiften 16, d.h. die Sperrstifte 16 verbleiben in ihrer die Schaltgabel 15 freigebenden Stellung. Folglich können die Schaltgabel 15 und die Falle 11, beaufschlagt durch jeweils zugeordnete Federn vollständig aus dem Schloss ausfahren. Hierbei kommen die Zinken 15z der Schaltgabel 15 in Kontakt mit den am Lagerbock 13 gelagerten Blockierelementen 14. Durch den Eingriff der Zinken 15z werden die Blockierelemente 14 in die Rastaufnehmungen 11d der Falle 11 geschoben. Dadurch kann die Falle 11 nicht mehr geschwenkt werden. Die Falle 11 nimmt jetzt ihre verriegelnde Stellung ein, in der die Falle 11 vollständig aus dem Schlossgehäuse ausgefahren ist und in ihrer Verschwenkbarkeit blockiert ist.

Bei Ausfahren der Schaltgabel 15 kommen außerdem die Schaltflanken 15s der Schaltgabel 15 in Eingriff mit den Rastelementen 19. Die Rastelemente 19 werden hierbei in radialer Richtung von der Steuerstange 17 weg verlagert, so dass die Rastelemente 19 nicht mehr in die Nut 17r der Steuerstange 17 eingreifen. Dadurch ist die Blockierung der Riegelstange 17 aufgehoben. Die Steuerstange 17 fährt hierdurch nach oben und die mit der Steuerstange gekuppelte untere Riegelstange fährt in ihre ausgefahrene, den Flügel verriegelnde Stellung.

Es sind gegenüber dem Ausführungsbeispiel der Figuren auch abgewandelte Ausführungen vorgesehen, bei denen eine untere Riegelstangen 7 nicht vorhanden ist. Dies bedeutet, die Verriegelung der Tür erfolgt ausschließlich im Bereich des oberen Rahmens. Die Funktionen a), b) und c) sind in gleicher Weise vorhanden. Die Blockierung und Freigabe der Riegelstange betrifft lediglich die obere Riegelstange, da eine untere Riegelstange nicht vorhanden ist.

Bei einem weiteren gegenüber den Figuren abgewandelten Ausführungsbeispiel kann eine Falle 11 eingesetzt werden, die nicht schwenkbar um eine Achse senkrecht zur Erstreckungsrichtung der Riegelstange ausgebildet ist, sondern lediglich in der Erstreckungsrichtung der Riegelstange relativ bewegbar zur Riegelstange ausgebildet ist. Bei diesem Ausführungsbeispiel sind die vorangehend beschriebenen Funktionen a), b) und c) insoweit abgewandelt vorhanden, dass lediglich die Riegelstange wie in a), b) und c) blockiert oder freigegeben ist. Was die Betätigung der Falle betrifft, bedeutet Betätigen der Falle Einfahren oder eingefahren Halten der Falle. Konstruktiv ergeben sich bei dem Ausführungsbeispiel mit nicht verschwenkbarer Falle 11 Vereinfachungen. Die Bauteile, die die schwenkbare Lagerung und die Steuerung der Schwenkbarkeit betreffen, können entsprechend entfallen oder vereinfacht werden.

### Bezugszeichenliste

- 1: Tür
- 2: Passivflügel
- 3: Aktivflügel
- 4: Türrahmen
- 4s: Schließblech
- 5: Scharnier
- 6: Schaltschloss
- 6g: Gehäuse
- 6ge: Einsatzausnehmung
- 6gs: Aufnahmeschlitz
- 6s: Stulp
- 7: Riegelstange
- 8: Betätigungseinrichtung
- 8d: Drücker
- 9: Schloss
- 9d: Drücker
- 11: Falle
- 11d: Durchgangsloch
- 11r: Rastausnehmung
- 11z: Lagerzapfen
- 12: Hilfsfalle
- 12e: Einlaufschräge
- 12o: oberer Abschnitt
- 12s: Steuerkurve
- 12u: unterer Abschnitt
- 13: Lagerbock
- 13a: Aufnahme für Rastelement
- 13d: Durchgangsloch
- 13f: Führungskulisse
- 13r: Rückstellfeder
- 14: Sperrstift
- 15: Schaltgabel
- 15a: Anschlagfläche
- 15f: Schaltflanke
- 15r: Rückstellfeder
- 15z: Gabelzinken
- 16: Sperrstift
- 16f: Feder
- 17: Schaltstange
- 17r: Rastnut
- 18: Schieberelement
- 18fe: erste Führungsausnehmung
- 18fz: zweite Führungsausnehmung
- 19: Rastelement
- 19f: Feder
- 20: Klemmring
- 20rs: Stützring
- 20r: Schraubendruckfeder
- 29: Stellglied

## Patentansprüche

1. Schloss für einen bewegbar, vorzugsweise schwenkbar gelagerten Flügel einer Tür oder eines Fensters
mit einer flügelseitig montierbaren Schlossmechanik mit einer Riegeleinrichtung (6, 7) und einer Betätigungseinrichtung (8, 8d), wobei vorgesehen ist,
a) dass die Riegeleinrichtung (6,7) eine schwenkbar gelagerte Falle (11) an einem bewegbar gelagerten Lagerkörper (13) aufweist, welche eine Einlaufschräge und/oder eine Auslaufschräge aufweist und so ausgebildet ist, dass die Falle (11) unter Ausbildung einer Verriegelungsstellung in ein rahmenseitig montierbares Schließblech (4s) in Eingriff bringbar ist und unter Ausbildung einer Entriegelungsstellung außer Eingriff des Schließblechs (4s) bringbar ist,
b) dass die Riegeleinrichtung (6, 7) eine Schalteinrichtung (15) aufweist, die zwischen der Betätigungseinrichtung (8, 8d) und der Falle (11) zur Steuerung der Falle (11) einwirkt, und
c) dass die Falle (11) mit der Schalteinrichtung (15) derart zusammenwirkt, dass die Falle (11) in eine nicht schwenkbare Stellung und eine schwenkbare Stellung bringbar ist, wobei die Falle (11) in der Verriegelungsstellung in der nicht schwenkbaren Stellung vorliegt,
d) dass die Riegeleinrichtung (6, 7) ein über die Betätigungseinrichtung (8, 8d) verfahrbares Riegelsteuerglied (17) aufweist,
e) dass die Schalteinrichtung (15) ein mit dem Riegelsteuerglied (17) zusammenwirkendes Schaltelement (15) und eine mit der Falle (11) zusammenwirkende Fallenblockiereinrichtung (14) aufweist,
f) dass die Riegeleinrichtung als Riegelstangeneinrichtung (7) ausgebildet ist, die mindestens eine entlang der Schließkante des Flügels über die Betätigungseinrichtung (8, 8d) zum Verriegeln und Entriegeln aus- und einfahrbare Riegelstange (7) aufweist, wobei die Riegelstange (7) das Riegelsteuerglied (17) bildet, indem die Riegelstange (7) an ihrem freien Ende über das Schaltelement (15) mit der schwenkbar gelagerten Falle (11) zusammenwirkt,
**dadurch gekennzeichnet,**
**dass** die Fallenblockiereinrichtung (14) mindestens ein an dem Lagerkörper (13) bewegbar gelagertes Blockierelement (14) aufweist, das mit dem Schaltelement (15) unter Ausbildung einer ersten Relativstellung und einer zweiten Relativstellung zusammenwirkt, indem das Blockierelement (14) in der ersten Relativstellung in eine Ausnehmung (11r) der Falle sperrend eingreift unter Ausbildung der nicht schwenkbaren Stellung der Falle (11) und in der zweiten Relativstellung in die Ausnehmung (11r) der Falle nicht eingreift oder nicht sperrend eingreift unter Ausbildung der schwenkbaren Stellung der Falle (11).

2. Schloss nach Anspruch 1,
**dadurch gekennzeichnet,**
**dass** das Schaltelement (15) als Schaltgabel (15) ausgebildet ist, das zwei Zinken (15z) aufweist, die mit jeweils einem Blockierelement (14) zusammenwirken.

3. Schloss nach Anspruch 2,
**dadurch gekennzeichnet,**
**dass** an der Schaltgabel (15) im Bereich der Zinken (15z) keilförmige Flanken ausgebildet sind.

4. Schloss nach einem der vorangehenden Ansprüche,
**dadurch gekennzeichnet,**
- **dass** das mindestens eine Blockierelement (14) einen stiftförmigen Körper aufweist, und
- **dass** die Ausnehmung (11r) als ein den stiftförmigen Körper aufnehmendes Durchgangsloch (11r) ausgebildet ist.

5. Schloss nach einem der vorangehenden Ansprüche,
**dadurch gekennzeichnet,**
**dass** das mindestens eine Blockierelement (14) parallel zur Drehachse der Falle (11) bewegbar gelagert ist und/oder senkrecht zur Bewegungsrichtung des Schaltelements (15) ausgerichtet ist.

6. Schloss nach einen der vorangehenden Ansprüche,
**dadurch gekennzeichnet,**
**dass** die Riegeleinrichtung (6, 7) als Teil der Schlossmechanik ausgebildet ist,
die mit der Riegeleinrichtung in einem Schlossgehäuse angeordnet ist und durch eine Betätigungseinrichtung (8, 8d) der Schlossmechanik, vorzugsweise Nuss und/oder Schließzylinder derart betätigbar ist, dass ein Riegelelement der Riegeleinrichtung in dem Schlossgehäuse aus-und einfahrbar ist.

7. Schloss nach einem der vorangehenden Ansprüche,
**dadurch gekennzeichnet,**
**dass** die Riegeleinrichtung (7) im Bereich der Falle (11) eine Hilfsfalleneinrichtung (12) aufweist, die über das Schließblech (4s) oder ein schließblechseitiges Teil steuerbar ist und mit dem Riegelsteuerglied (17) und/oder der Falle (11) derart zusammenwirkt, dass nur in der Schließstellung des Flügels die Falle (11) zum Ausfahren in ihre Verriegelungsstellung bringbar und/oder freigeschaltet ist.

8. Schloss nach Anspruch 7,
**dadurch gekennzeichnet,**
**dass** die Hilfsfalleneinrichtung (12) einen federgelagerten Taster (12) mit Einlaufschräge- und/oder Auslaufschräge aufweist.

9. Schloss nach einem der Ansprüche 7 oder 8,
**dadurch gekennzeichnet,**
**dass** die Hilfsfalleneinrichtung (12) relativ zum Fallenlagerkörper (13) verschiebbar gelagert ist.

10. Schloss nach Anspruch 7,
**dadurch gekennzeichnet,**
**dass** die Hilfsfalleneinrichtung (12) einen hülsenförmigen Körper (12) aufweist, in dessen Innenraum das Riegelsteuerglied (17) und/oder die Riegelstange (7) und/oder das Schaltelement (15) der Schalteinrichtung (15) und/oder der Fallenlagerkörper (13) und/oder die Falle (11) zumindest teilweise eingreifend und/oder relativ bewegbar zu dem hülsenförmigen Körper gelagert ist bzw. sind.

11. Schloss nach Anspruch 7,
**dadurch gekennzeichnet,**
**dass** zwischen dem Schaltelement (15) der Schalteinrichtung (15) und der Hilfsfalleneinrichtung (12) ein an einem schlossgehäusefesten Lagerkörper (18) beweglich abgestütztes Schaltelement-Blockierglied (16) angeordnet ist, das über eine Steuerkurve (12s) auf der Hilfsfalleneinrichtung (12, 12u) derart steuerbar ist,
**dass** das Schaltelement-Blockierglied (16) in einer ersten Stellung in Anschlag mit dem Schaltelement (15) ist, um das Schaltelement (15) gegen eine Ausfahrbewegung zu blockieren, und dass das Schaltelement-Blockierglied (16) in einer zweiten Stellung außer Anschlag mit dem Schaltelement (15) ist.

12. Schloss nach Anspruch 11,
**dadurch gekennzeichnet,**
**dass** das Schaltelement-Blockierglied (16) in dem schlossgehäusefesten Lagerkörper (18) federbeaufschlagt im Sinne einer Blockierung des Schaltelements (15) gelagert ist.

13. Schloss nach einem der vorangehenden Ansprüche,
**dadurch gekennzeichnet,**
**dass** zwischen dem Riegelsteuerglied (17) und einem schlossgehäusefesten Lagerkörper (18) ein bewegliches RiegelSteuerglied-Arretierglied (19) angeordnet ist,
das durch eine Steuerkurve(15s) auf dem Schaltelement (15) der Schalteinrichtung derart gesteuert ist,
**dass** das Riegelsteuerglied-Arretierglied (19) in einer ersten Stellung in eine in dem Riegelsteuerglied (17) ausgebildete Rastausnehmung (17r) eingreift, um das Riegelsteuerglied (17) an dem schlossgehäusefesten Lagerkörper (18) gegen ein Ausfahren zu blockieren und dass das Riegelsteuerglied-Arretierglied (19) in einer zweiten Stellung in die Rastausnehmung (17r) nicht eingreift.

14. Schloss nach Anspruch 13,
**dadurch gekennzeichnet,**
**dass** das Riegelsteuerglied-Arretierglied (19) in dem schlossgehäusefesten Lagerkörper (18) federbeaufschlagt im Sinne einer Arretierung des Riegelsteuerglieds (17) gelagert ist.

15. Schloss nach einem der vorangehenden Ansprüche,
**dadurch gekennzeichnet,**
**dass** zwischen dem Riegelsteuerglied (17) und dem Schaltelement (15) ein Stellglied (29) ausgebildet ist, wobei das Stellglied (29) vorzugsweise in seiner Position in Bewegungsrichtung des Riegelsteuerglieds (17) und/oder des Schaltelements (15) einstellbar ist.

## Claims

1. Lock for a moveably, preferably pivotably mounted leaf of a door or a window, having a lock mechanism that can be attached on the leaf side, having a locking device (6, 7) and an actuating device (8, 8d), wherein it is provided that
a) the locking device (6, 7) has a pivotably mounted latch (11) on a moveably mounted bearing body (13), which has an inlet bevel and/or an outlet bevel and is formed in such a manner that the latch (11) can engage in a strike plate (4s) that can be attached on the frame side to form a locking position and can disengage the strike plate (4s) to form an unlocking position,
b) the locking device (6, 7) has a switch device (15) which acts between the actuating device (8, 8d) and the latch (11) for controlling the latch (11), and
c) the latch (11) cooperates with the switch device (15) in such a manner that the latch (11) can be brought into a non-pivotable position and a pivotable position, wherein the latch (11) is in the locking position in the non-pivotable position,
d) the locking device (6, 7) has a locking control member (17) which can be moved by means of the actuating device (8, 8d),
e) the switch device (15) has a switch element (15) cooperating with the locking control member (17) and a latch blocking device (14) cooperating with the latch (11),
f) the locking device is formed as a locking bar device (7) which has at least one locking bar (7) along the closing edge of the leaf which is extendable and retractable for locking and unlocking via the actuating device (8, 8d), wherein the locking bar (7) forms the locking control member (17) by the locking bar (7) cooperating at its free end with the pivotably mounted latch (11) via the switch element (15),
**characterised in that**
the latch blocking device (14) has at least one blocking element (14) moveably mounted on the bearing body (13), said blocking element (14) cooperating with the switch element (15) to form a first relative position and a second relative position by the blocking element (14), in the first relative position, engaging in a recess (11r) of the latch in a blocking manner to form the non-pivotable position of the latch (11) and, in the second relative position, not engaging in the recess (11r) of the latch or engaging in a non-blocking manner to form the pivotable position of the latch (11).

2. Lock according to claim 1,
**characterised in that**
the switch element (15) is formed as a switch fork (15) which has two prongs (15z) which each cooperate with a blocking element (14).

3. Lock according to claim 2,
**characterised in that**
wedge-shaped flanks are formed on the switch fork (15) in the region of the prongs (15z).

4. Lock according to one of the preceding claims,
**characterised in that**
- the at least one blocking element (14) has a pin-shaped body, and
- the recess (11r) is formed as a through hole (11r) receiving the pin-shaped body.

5. Lock according to one of the preceding claims,
**characterised in that**
the at least one blocking element (14) is moveably mounted in parallel to the axis of rotation of the latch (11) and/or is orientated perpendicular to the direction of movement of the switch element (15).

6. Lock according to one of the preceding claims,
**characterised in that**
the locking device (6, 7) is formed as part of the lock mechanism,
which is arranged with the locking device in a lock housing and can be actuated by an actuating device (8, 8d) of the lock mechanism, preferably follower and/or cylinder lock, in such a manner that a locking element of the locking device is extendable and retractable in the lock housing.

7. Lock according to one of the preceding claims,
**characterised in that**
the locking device (7) has an auxiliary latch device (12) in the region of the latch (11) which is controllable via the strike plate (4s) or a part on the strike plate side and cooperates with the locking control member (17) and/or the latch (11) in such a manner that only in the closing position of the leaf can the latch (11) be brought into its locking position and/or enabled for extending.

8. Lock according to claim 7,
**characterised in that**
the auxiliary latch device (12) has a spring-mounted probe (12) having an inlet bevel and/or outlet bevel.

9. Lock according to one of claims 7 or 8,
**characterised in that**
the auxiliary latch device (12) is displaceably mounted relative to the latch bearing body (13).

10. Lock according to claim 7,
**characterised in that**
the auxiliary latch device (12) has a sleeve-shaped body (12) in whose interior the locking control member (17) and/or the locking bar (7) and/or the switch element (15) of the switch device (15) and/or the latch bearing body (13) and/or the latch (11) is or are mounted in an at least partially engaging manner and/or relatively moveable to the sleeve-shaped body.

11. Lock according to claim 7,
**characterised in that**
a switch element-blocking member (16) which is moveably supported on a bearing body (18) which is fixed on the lock housing is arranged between the switch element (15) of the switch device (15) and the auxiliary latch device (12), said switch element-blocking member (16) being controllable via a control cam (12s) on the auxiliary latch device (12, 12u) in such a manner that the switch element-blocking member (16), in a first position, is in abutment with the switch element (15) in order to block an extension movement of the switch element (15), and the switch element-blocking member (16), in a second position, is out of abutment with the switch element (15).

12. Lock according to claim 11,
**characterised in that**
the switch element-blocking member (16) is mounted in the bearing body (18) which is fixed on the lock housing in spring-loaded manner for the purpose of a blocking of the switch element (15).

13. Lock according to one of the preceding claims,
**characterised in that**
a moveable locking control member-stop member (19) is arranged between the locking control member (17) and a bearing body (18) which is fixed on the lock housing, said locking control member-stop member (19) being controlled by a control cam (15s) on the switch element (15) of the switch device in such a manner that,
in a first position, the locking control member-stop member (19) engages in a catch recess (17r) formed in the locking control member (17) in order to block an extension movement of the locking control member (17) on the bearing body (18) which is fixed on the lock housing and, in a second position, the locking control member-stop member (19) does not engage in the catch recess (17r).

14. Lock according to claim 13,
**characterised in that**
the locking control member-stop member (19) is mounted in the bearing body (18) which is fixed on the lock housing in a spring-loaded manner for the purpose of a stoppage of the locking control member (17).

15. Lock according to one of the preceding claims,
**characterised in that**
an actuator (29) is formed between the locking control member (17) and the switch element (15), wherein the actuator (29) is preferably adjustable in its position in the direction of movement of the locking control member (17) and/or the switch element (15).

## Revendications

1. Serrure pour un battant logé, de préférence de manière pivotante, d'une porte ou d'une fenêtre, avec un mécanisme de serrure pouvant être monté du côté du battant, avec un dispositif de verrouillage (6, 7) et un dispositif d'actionnement (8, 8d), moyennant quoi il est prévu que
a) le dispositif de verrouillage (6, 7) comprend un pêne demi-tour (11) logé de manière pivotante au niveau d'un corps de support (13) logé de manière mobile, qui comprend un chanfrein d'entrée et/ou un chanfrein de sortie et est conçu de façon à ce que le pêne demi-tour (11) puisse s'emboîter, en adoptant une position de verrouillage, dans une gâche (4s) pouvant être monté du côté du châssis, et puisse se déboîter, en adoptant une position de déverrouillage, hors de la gâche (4s),
b) le dispositif de verrouillage (6, 7) comprend un dispositif de commutation (15) qui agit entre le dispositif d'actionnement (8, 8d) et le pêne demi-tour (11) pour le contrôle du pêne demi-tour (11) et
c) le pêne demi-tour (11) interagit avec le dispositif de commutation (15) de façon à ce que le pêne demi-tour (11) peut être amené dans une position non pivotante et une position pivotante, le pêne demi-tour (11) se trouvant, dans la position de verrouillage, dans la position non pivotante,
d) le dispositif de verrouillage (6, 7) comprend un organe de commande de verrou (17) mobile par l'intermédiaire du dispositif d'actionnement (8, 8d),
e) le dispositif de commutation (15) comprend un élément de commutation (15) interagissant avec l'organe de commande de verrou (17) et un dispositif de blocage de pêne demi-tour (14) interagissant avec le pêne demi-tour (11),
f) le dispositif de verrouillage est conçu comme un dispositif à tige de verrou (7) qui comprend au moins une tige de verrou (7) pouvant être sortie et rentrée le long d'une arête de fermeture du battant, par l'intermédiaire du dispositif d'actionnement (8, 8d), pour le verrouillage et le déverrouillage, la tige de verrou (7) constituant l'organe de commande du verrou (17), grâce au fait que la tige de verrou (7) interagit, au niveau de son extrémité libre, par l'intermédiaire de l'élément de commutation (15), avec le pêne demi-tour (11) logé de manière pivotante,
**caractérisé en ce que**
le dispositif de blocage de pêne demi-tour (14) comprend au moins un élément de blocage (14) logé de manière mobile au niveau du corps de support (13), qui interagit avec l'élément de commutation (15) en adoptant une première position relative et une deuxième position relative, grâce au fait que l'élément de blocage (14) s'emboîte de manière bloquante, dans la première position relative, dans un évidement (11r) du pêne demi-tour, en adoptant la position non pivotante du pêne demi-tour (11) et ne s'emboîte pas ou s'emboîte de manière non bloquante, dans la deuxième position relative, dans l'évidement (11r) du pêne demi-tour, en adoptant la position pivotante du pêne demi-tour (11).

2. Serrure selon la revendication 1,
**caractérisée en ce que**
l'élément de commutation (15) est conçu comme une fourche de commutation (15), qui comprend deux dents (15z) qui interagissent chacune avec un élément de blocage (14).

3. Serrure selon la revendication 2,
**caractérisée en ce que**
sur la fourche de commutation (15), au niveau des dents (15z), sont réalisés des flancs cunéiformes.

4. Serrure selon l'une des revendications précédentes,
**caractérisée en ce que**
- l'au moins un élément de blocage (14) comprend un corps en forme de tige et
- l'évidement (11r) est conçu comme un trou traversant (11r) logeant le corps en forme de tige.

5. Serrure selon l'une des revendications précédentes,
**caractérisée en ce que**
l'au moins un élément de blocage (14) est logé de manière mobile parallèlement à l'axe de rotation du pêne demi-tour (11) et/ou est orienté perpendiculairement au sens de déplacement de l'élément de commutation (15).

6. Serrure selon l'une des revendications précédentes,
**caractérisée en ce que**
le dispositif de verrouillage (6, 7) est conçu comme une partie du mécanisme de la serrure, qui est disposée avec un dispositif de verrouillage dans un boîtier de serrure, et peut être actionnée par un dispositif d'actionnement (8, 8d) du mécanisme de la serrure, de préférence une noix et/ou un cylindre de fermeture, de façon à ce qu'un élément de verrouillage du dispositif de verrouillage puisse être sorti et rentré dans le boîtier de serrure.

7. Serrure selon l'une des revendications précédentes,
**caractérisée en ce que**
le dispositif de verrouillage (7) comprend, au niveau du pêne demi-tour (11), un dispositif de pêne auxiliaire (12), qui peut être contrôlé par l'intermédiaire de la gâche (4s) ou d'une partie du côté de la gâche et interagit avec l'organe de commande du verrou (17) et/ou le pêne demi-tour (11) de façon à ce que le pêne demi-tour (11) puisse être amené pour la sortie vers sa position de verrouillage et/ou soit libéré uniquement dans la position de fermeture du battant.

8. Serrure selon la revendication 7,
**caractérisée en ce que**
le dispositif de pêne auxiliaire (12) comprend un bouton à ressort (12) avec un chanfrein d'entrée et/ou un chanfrein de sortie.

9. Serrure selon l'une des revendications 7 ou 8,
**caractérisée en ce que**
le dispositif de pêne auxiliaire (12) est logé de manière mobile par rapport au corps de support du pêne demi-tour (13).

10. Serrure selon la revendication 7,
**caractérisée en ce que**
le dispositif de pêne auxiliaire (12) comprend un corps en forme de manchon (12) à l'intérieur duquel l'organe de commande de verrou (17) et/ou la tige de verrou (7) et/ou l'élément de commutation (15) du dispositif de commutation (15) et/ou le corps de support du pêne demi-tour (13) et/ou le pêne demi-tour (11) est/sont logé(s) de façon à s'emboîter au moins partiellement et/ou de manière mobile par rapport au corps en forme de manchon.

11. Serrure selon la revendication 7,
**caractérisée en ce que**
entre l'élément de commutation (15) du dispositif de commutation (15) et le dispositif de pêne auxiliaire (18), est disposé un organe de blocage d'élément de commutation (16), appuyé de manière mobile contre un corps de support (18) solidaire du boîtier de serrure, qui peut être contrôlé par l'intermédiaire d'une came de commande (12s) sur le dispositif de pêne auxiliaire (12, 12u), de façon à ce que l'organe de blocage de l'élément de commutation (16) soit, dans une première position, en butée avec l'élément de commutation (15), afin de bloquer l'élément de commutation (15) contre un mouvement de sortie et à ce que l'organe de blocage de l'élément de commutation (16) ne soit pas, dans une deuxième position, en butée avec l'élément de commutation (15).

12. Serrure selon la revendication 11,
**caractérisée en ce que**
l'organe de blocage de l'élément de commutation (16) est logé dans le corps de support (18) solidaire du boîtier de serrure, de façon à être muni d'un ressort pour un blocage de l'élément de commutation (15).

13. Serrure selon l'une des revendications précédentes,
**caractérisée en ce que**
entre l'organe de commande de verrou (17) et un corps de support (18) solidaire du boîtier de serrure, est disposé un organe de blocage d'organe de commande de verrou (19), qui est contrôlé par l'intermédiaire d'une came de commande (15s) sur l'élément de commutation (15) du dispositif de commutation de façon à ce que l'organe de blocage d'organe de commande de verrou (19) s'emboîte, dans une première position, dans un évidement d'encliquetage (17r) réalisé dans l'organe de commande de verrou (17), afin de bloquer l'organe de commande de verrou (17) sur le corps de support (18) solidaire avec le boîtier de serrure contre une sortie et à ce que l'organe de blocage d'organe de commande de verrou (19) ne s'emboîte pas, dans une deuxième position, dans l'évidement d'encliquetage (17r).

14. Serrure selon la revendication 13,
**caractérisée en ce que**
l'organe de blocage d'organe de commande de verrou (19) est logé dans le corps de support (18) solidaire du boîtier de serrure, de façon à être muni d'un ressort pour un blocage de l'organe de commande de verrou (17).

15. Serrure selon l'une des revendications précédentes,
**caractérisée en ce que**
entre l'organe de commande de verrou (17) et l'élément de commutation (15), est réalisé un organe de réglage (29), l'organe de réglage (29) pouvant être réglé, de préférence dans sa position dans le sens de déplacement de l'organe de commande de verrou (17) et/o de l'élément de commutation (15).
